# FASCICULE DE BREVET EUROPEEN

(11) **EP 3 680 982 B1**
(45) Date de publication et mention de la délivrance du brevet: **20.10.2021**
(21) Numéro de dépôt: 19214965.6
(22) Date de dépôt: 10.12.2019
(51) Int. Cl.: H01P 1/06, H01P 3/123

(54) **JOINT TOURNANT RADIOFREQUENCE RF POUR DISPOSITIF ROTATIF DE GUIDAGE D'ONDES RF ET DISPOSITIF ROTATIF RF INCLUANT UN TEL JOINT**
RADIOFREQUENZ(RF)-DREHKUPPLUNG FÜR DREHVORRICHTUNG ZUR RF-WELLENLEITUNG, UND RF-DREHVORRICHTUNG, DIE EINE SOLCHE KUPPLUNG UMFASST
RF RADIOFREQUENCY ROTARY JOINT FOR ROTARY DEVICE FOR GUIDING RF WAVES AND RF ROTARY DEVICE INCLUDING SUCH A JOINT

(30) Priorité: 18.12.2018 FR 1873020
(43) Date de publication de la demande: 15.07.2020
(73) Titulaire: Thales, 92400 Courbevoie (FR); CENTRE NATIONAL D'ETUDES SPATIALES, 75039 Paris Cedex 01 (FR)
(72) Inventeur: VYNOHRADOV, Dimitri, 31100 Toulouse (FR); BROSSIER, Jérôme, 31470 Fonsorbes (FR); MONTEILLET, Benjamin, 31100 Toulouse (FR); LORENZO, Jérôme, 31880 La Salvetat Saint Gilles (FR); FERRANDO, Nicolas, 31170 Tournefeuille (FR)
(74) Mandataire: Marks & Clerk France

(56) Documents cités:
- EP-A1- 2 343 774
- EP-A1- 3 147 994
- WO-A1-2017/131099
- HIDEKI KIRINO ET AL: "A 76 GHz Multi-Layered Phased Array Antenna Using a Non-Metal Contact Metamaterial Waveguide", IEEE TRANSACTIONS ON ANTENNAS AND PROPAGATION., vol. 60, no. 2, 1 février 2012 (2012-02-01), pages 840-853, XP055545959, US ISSN: 0018-926X, DOI: 10.1109/TAP.2011.2173112
- BORNEMANN J ET AL: "Compact single-channel rotary joint using ridged waveguide sections for phase adjustment", IEEE TRANSACTIONS ON MICROWAVE THEORY AND TECHNIQUES, PLENUM, USA, vol. 51, no. 8, 1 août 2003 (2003-08-01), pages 1982-1986, XP011098978, ISSN: 0018-9480, DOI: 10.1109/TMTT.2003.815269

## Description

La présente invention concerne un joint tournant radiofréquence RF (en anglais « RadioFrequency ») ayant une ou plusieurs voies de transmission radiofréquence RF pour raccorder une première partie fixe d'un dispositif rotatif radiofréquence de guidage d'ondes électromagnétiques à une deuxième partie rotative par rapport à la première partie dudit dispositif rotatif radiofréquence et transmettre des ondes électromagnétiques entre la première partie et la deuxième partie du dispositif rotatif radiofréquence y compris pendant la rotation de ce dernier.

La présente invention concerne également un dispositif rotatif radiofréquence, par exemple une antenne RF rotative incluant un tel joint tournant RF.

De manière générale, les joints tournants RF, à bande étroite ou large bande, ayant une ou plusieurs voies de transmission RF, sont utiles non seulement aux satellites en orbites basse dits «défilants » qui requièrent des antennes dirigeables ou pointables (en anglais « steerable ») mais également aux satellites géostationnaires pour certaines de leurs antennes, comme des antennes de face Terre par exemple.

De tels joints tournants RF peuvent également être utiles à des antennes sol comme par exemple des antennes passerelles à un ou plusieurs satellites d'un système spatial, lesdites antennes faisant partie de stations passerelles d'accès, dénommées « Gateways » en anglais. Parmi les structures de joints, on peut trouver aussi les documents EP 2 343 774 A1 (PANASONIC CORP [JP]) 13 juillet 2011 (2011-07-13), et HIDEKI KIRINO ET AL: "A 76 GHz Multi-Layered Phased Array Antenna Using a Non-Metal Contact Metamaterial Waveguide",IEEE TRANSACTIONS ON ANTENNAS AND PROPAGATION.

Parmi les structures de joints tournants RF connues, un premier document FR 3 029 018 décrit un joint tournant RF, alimenté par deux chaines RF excitatrices, polarisantes et diplexantes. Ce joint tournant de transmission RF est constitué de deux parties distinctes, respectivement fixe et rotative, emmanchées entre elles sans contact, parallèlement à l'axe longitudinal dudit joint, les deux parties fixe et rotative comportant une ouverture axiale cylindrique traversante formant un guide d'onde cylindrique axial commun aux deux parties fixe et rotative. Les deux parties, respectivement fixe et rotative, du joint tournant forment respectivement un stator et un rotor mobile en rotation autour de l'axe longitudinal. L'ouverture axiale cylindrique traversante du joint tournant formant ainsi un guide d'onde à section circulaire, permet, avec la configuration particulière des deux excitateurs considérés, la propagation de deux ondes électromagnétiques en polarisation circulaire croisée entre les deux excitateurs RF.

Toutefois, le joint tournant RF décrit dans ce premier document présente plusieurs inconvénients, parmi lesquels :
- une limitation de la bande passante utile de fréquences, inférieure à 1 GHZ ; et
- un nombre limité des voies de transmission RF, ici deux voies RF émission Tx et deux voies RF réception Rx, difficilement extensibles ; et
- une complexité de réalisation.

Afin de remédier aux inconvénients précités, un joint tournant de transmission RF large bande pour une antenne RF rotative est décrit dans la demande de brevet, intitulée «Joint tournant pour une antenne rotative et antenne rotative comportant un tel joint », déposée le 19 septembre sous numéro de dépôt FR1700950, et formant un deuxième document. L'antenne RF rotative comporte une première partie d'antenne et une deuxième partie d'antenne, rotative par rapport à la première partie, et le joint tournant RF est configuré pour raccorder les première et deuxième parties de l'antenne RF rotative, et pour transmettre des signaux électromagnétiques RF entre lesdites première et deuxième parties. Le joint tournant présente la forme globale d'un secteur d'anneau avec une ouverture variable et un centre d'anneau, et comporte un axe de rotation (X) passant par le centre d'anneau, une pluralité de directions circonférentielles s'étendant suivant cercles concentriques disposés autour de l'axe de rotation (X).

Le joint tournant RF large bande décrit par le deuxième document comporte :
- un stator destiné à être fixé sur la première partie de l'antenne, et définissant une première surface de transmission des signaux électromagnétiques RF, perpendiculaire à l'axe de rotation (X) et de la forme d'une portion de bande circulaire d'un disque ; et
- un rotor destiné à être fixé sur la deuxième partie de l'antenne, et définissant une deuxième surface de transmission des signaux électromagnétiques RF, perpendiculaire à l'axe de rotation (X) et de la forme d'une portion de bande circulaire d'un disque.

L'une des surfaces de transmission comprend des moyens principaux de délimitation des signaux électromagnétiques RF et l'autre comprend des moyens complémentaires de délimitation des signaux électromagnétiques RF.

Le rotor est monté rotatif par rapport au stator autour de l'axe de rotation (X) de sorte qu'en toute position du rotor, au moins une partie de la surface de transmission du rotor soit disposée en regard d'au moins une partie de la surface de transmission du stator, et ce sans contact entre les deux pièces, hormis les dispositifs de guidage externes, par exemple des roulements à bille.

En toute position du rotor, les parties en regard des surfaces de transmission du rotor et du stator forment entre elles au moins une voie de transmission des signaux électromagnétiques, la voie de transmission étant délimitée par les moyens principaux et complémentaires de délimitation et s'étendant selon une direction circonférentielle.

Cette solution de joint tournant RF est basée sur l'utilisation de méta-matériaux, en confinant l'onde dans le guide à l'aide de plots périodiques, et se comporte comme un guide d'onde coudé suivant le plan de la composante en excitation magnétique H de l'onde. Cette solution, réalisée en deux pièces sans contact, est large bande et présente de bonnes performances RF.

La forme de réalisation du joint tournant RF, dont la description est détaillée dans le deuxième document, comporte quatre voies de transmission RF, et propose une configuration qui peut être généralisée à un nombre N quelconque de voies de transmission avec un impact non négligeable sur la compacité.

En effet, la compacité offerte par cette solution étant fonction de l'angle de débattement entre le rotor et le stator, un joint tournant RF, configuré selon cette forme de réalisation pour une antenne d'une mission satellite à orbite basse LEO (en anglais « Low Earth Orbit ») demandant par exemple de l'ordre de ±55° de plage angulaire, n'est pas compact. Le rayon de courbure de ce type de joint RF ne peut pas être rendu trop faible car les performances RF sont directement impactées et dégradées, et un diamètre interne minimal du joint d'environ cinq longueurs d'onde doit être respecté. Le volume d'un tel joint tournant RF augmente très vite lorsque le nombre de voies augmente.

Ainsi, les configurations de joints tournants RF connues à ce jour ne permettent pas de passer l'ensemble de la bande Ka en émission Tx et réception Rx pour deux polarisations différentes des ondes électromagnétiques RF avec des performances d'adaptation radioélectrique suffisantes et un faible encombrement spatial, ainsi qu'un grand débattement angulaire, typiquement ±55 degrés. En outre, les configurations de joints qui utilisent des méta-matériaux sous forme de réseaux périodiques de plots, requièrent un très grand nombre de plots, par exemple 1500 plots pour un ensemble de deux voies émission Tx et de deux voies réception Rx, ce qui entraine un usinage long et couteux. Par ailleurs, ce joint tournant RF connu possède une butée mécanique qui limite les possibilités de gerbage de l'antenne pilotée associée.

Un premier problème technique est de diminuer l'encombrement d'un joint tournant de transmission RF large bande, en particulier selon la direction radiale d'extension du joint et/ou globalement selon l'ensemble des directions d'extension du joint.

Un deuxième problème technique est d'augmenter le nombre de voies de transmission RF, i.e. également le nombre d'accès RF, d'un joint tournant de transmission RF large bande à encombrement limité.

A cet effet, l'invention a pour objet un joint tournant radiofréquence RF pour raccorder radio-électriquement entre elles des première et deuxième parties d'un dispositif rotatif de guidage d'ondes RF, et pour transmettre des signaux électromagnétiques RF entre lesdites première et deuxième parties dudit dispositif rotatif de guidage d'ondes RF, le joint tournant RF comportant :
- une première pièce extérieure, de forme globalement annulaire, ayant une première surface interne de transmission de signaux électromagnétiques, électriquement conductrice, à symétrie de révolution sur un intervalle angulaire d'extension de longueur non nulle et inférieure ou égale à 360 degrés autour d'un axe longitudinal de rotation (Z) ; et
- une deuxième pièce, intérieure à la première pièce, ayant une deuxième surface externe de transmission de signaux électromagnétiques, électriquement conductrice, à symétrie de révolution sur l'intervalle angulaire d'extension autour de l'axe longitudinal (Z), disposée sans contact mécanique en vis-à-vis de la première surface interne et mobile en rotation autour de l'axe longitudinal (Z) sur un intervalle de rotation angulaire prédéterminé ; et
- un nombre entier N, supérieur ou égal à 1, de voie(s) de transmission RF Vi distinctes, i variant de 1 à N, entre la première partie et la deuxième partie du dispositif rotatif de guidage d'ondes RF ;
la première surface interne de transmission de signaux électromagnétiques, comportant une succession d'un nombre prédéterminé NC, supérieur ou égal à 1 et inférieur ou égal à N, de premiers tronçons de surfaces de révolution autour de l'axe (Z), situés à des premiers niveaux différents L1(k), k variant de 1 à NC, le long de l'axe longitudinal de symétrie (Z) autour de premier(s) rayon(s) moyen(s) interne(s) r1(k) associés, k variant de 1 à NC, et comprenant N premier(s) port(s) d'accès RF et des premiers moyens, à base de méta-matériaux, de confinement et de guidage des signaux électromagnétiques RF ; et la deuxième surface externe de transmission des signaux électromagnétiques RF, comportant une succession de NC deuxièmes tronçons de surfaces de révolution autour de l'axe (Z), situés respectivement aux premiers niveaux différents L1(k), k variant de 1 à NC, le long de l'axe longitudinal de symétrie (Z) autour de deuxième(s) rayon(s) moyen(s) externe(s) r2(k) associé(s), k variant de 1 à NC, strictement inférieur(s) au(x) premier(s) rayon(s) moyen(s) interne(s) correspondant(s) r1(k), et comprenant N deuxièmes ports d'accès RF et des deuxièmes moyens à base de méta-matériaux de confinement et de guidage des signaux électromagnétiques RF ; et les première et deuxième surfaces de transmission RF étant configurées par les premier et deuxième rayons moyens r1(k), r2(k), les premier niveaux longitudinaux L1(k), k variant de 1 à NC, la géométrie des premier et deuxième accès RF, et la géométrie des premier et deuxième moyens de confinement et guidage RF, de sorte que : chaque voie de transmission RF Vi, i variant de 1 à N, comporte un premier guide d'onde glissant courbé RF différent, et les N premiers guides d'onde glissants courbés RF sont répartis angulairement sur les NC premier(s) tronçon(s) de surfaces de révolution autour de l'axe (Z), chacun des NC tronçons de surfaces de révolution autour de l'axe (Z) étant situé le long de l'axe longitudinal de symétrie (Z) à son premier niveau associé L1(k), k variant de 1 à NC.
Suivant des modes particuliers de réalisation, le joint tournant RF comprend l'une ou plusieurs des caractéristiques suivantes :
- chaque premier guide d'onde glissant courbé RF, associé à une voie de transmission RF Vi, i variant de 1 à N, est délimité : en hauteur radiale ou petit côté bₖ entre un premier tronçon de surface de révolution et un deuxième tronçon de surface de révolution autour de l'axe (Z) de rang k des première et deuxième surfaces de transmission, k étant compris entre 1 et NC, en hauteur axiale ou grand coté aₖ entre les deux premiers murs latéraux de confinement et de guidage des premier et deuxième tronçons de surfaces de révolution autour de l'axe (Z) de rang k, et en longueur entre deux premiers murs d'extrémité circonférentielle de confinement et de guidage, disposés pour l'un à proximité du premier port d'accès RF associé et pour l'autre à proximité du deuxième port d'accès RF associé, sans que l'un d'entre ces deux premiers murs d'extrémité circonférentielle ne s'interpose entre lesdits deux premiers ports d'accès RF ;
- le nombre entier N de voies de transmission RF est égal à 1, et la voie de transmission RF unique V1 comporte un unique premier guide d'onde glissant courbé, disposé orthogonalement à l'axe longitudinal (Z) de symétrie à un niveau L1 prédéterminé ;
- le nombre entier N de voies de transmission RF distinctes Vi est supérieur ou égal à 2, et chaque voie de transmission RF Vi, i variant de 1 à N, comporte un premier guide d'onde glissant courbé RF distinct associé, et les N premiers guides d'onde glissants courbés RF sont répartis angulairement le long d'un même cercle transversal, disposé orthogonalement à l'axe longitudinal de symétrie à un premier niveau L1 prédéterminé ;
- le nombre entier N, de voies de transmission RF distinctes Vi est supérieur ou égal à 2, et chaque voie de transmission RF Vi, i variant de 1 à N, comporte un premier guide d'onde glissant courbé RF distinct associé, et les N premiers guides d'onde glissants courbés RF sont répartis longitudinalement le long de l'axe de symétrie (Z) à des premiers niveaux Li distincts prédéterminés le long de l'axe (Z), i variant de 1 à N ;
- le nombre entier N de voies de transmission RF distinctes Vi est supérieur ou égal à 3, et chaque voie de transmission RF Vi, i variant de 1 à N, comporte un premier guide d'onde glissant courbé RF distinct associé, et les N premiers guides d'onde glissants courbés RF sont répartis longitudinalement le long de l'axe de symétrie (Z) à un nombre NC de premiers niveaux supérieur ou égal à 2 et strictement inférieur à N ; et au moins deux premiers guides d'onde glissants courbés RF parmi les N premiers guides tournants sont disposés orthogonalement à l'axe de symétrie (Z) à un même niveau prédéterminé et délimités chacun par un secteur angulaire correspondant ;
- le joint tournant radiofréquence RF défini ci-dessus comporte en outre une troisième pièce, extérieure, de forme globalement annulaire, montée côte à côte avec la première pièce extérieure annulaire le long de l'axe longitudinal de symétrie (Z) en étant bloquée en translation le long dudit axe (Z), et en rotation libre avec la première pièce extérieure pour tourner autour de la deuxième pièce intérieure ; et la deuxième pièce intérieure comporte en outre une troisième surface externe de transmission des signaux électromagnétiques RF, électriquement conductrice, à symétrie de révolution autour de l'axe longitudinal (Z) sur l'intervalle angulaire d'extension ; et la troisième pièce extérieure comporte une quatrième surface interne de transmission des signaux électromagnétiques RF, électriquement conductrice, à symétrie de révolution autour de l'axe longitudinal (Z) sur l'intervalle angulaire d'extension, disposée sans contact mécanique en vis-à-vis de la troisième surface externe et mobile autour de l'axe longitudinal (Z) sur l'intervalle de rotation angulaire prédéterminé ; et la troisième surface extérieure de transmission RF comporte une succession de NC troisièmes tronçons de surfaces de révolution autour de l'axe (Z), situés à des deuxièmes niveaux différents L2(k), k variant de 1 à NC, le long de l'axe longitudinal de symétrie (Z) autour de troisième(s) rayon(s) moyen(s) externe(s) r3(k) associés, k variant de 1 à NC, et comprend N troisième(s) port(s) d'accès RF et des troisièmes moyens à base de méta-matériaux de confinement et de guidage des signaux électromagnétiques RF ; et la quatrième surface interne de transmission RF comporte une succession de NC quatrième(s) tronçon(s) de surfaces de révolution autour de l'axe longitudinal (Z), situé(s) respectivement aux deuxièmes niveaux différents L2(k), k variant de 1 à NC, le long de l'axe longitudinal (Z) autour de quatrième(s) rayon(s) moyen(s) interne(s) r4(k) associé(s), k variant de 1 à NC, strictement inférieur(s) aux troisième(s) rayon(s) moyen(s) externe(s) correspondant(s) r3(k), et comprend N quatrième(s) port(s) d'accès RF et des quatrièmes moyens à base de méta-matériaux de confinement et de guidage des signaux électromagnétiques RF ; et les première, deuxième, troisième et quatrième surfaces de transmission RF sont configurées par les premier(s), deuxième(s), troisième(s), quatrième(s) rayons moyens r1(k), r2(k), r3(k), r4(k), les premier(s) et deuxième(s) niveaux longitudinaux L1(k), L2(k), la géométrie des premier, deuxième, troisième, quatrième ports d'accès RF et la géométrie des premiers, deuxièmes, troisièmes, quatrièmes moyens de confinement et de guidage RF, de sorte que : chaque voie de transmission RF Vi, i variant de 1 à N, comporte, connectés en série, un premier guide d'onde glissant courbé RF entre la première pièce extérieure et la deuxième pièce intérieure, et un deuxième guide d'onde glissant courbé RF entre la deuxième pièce intérieure et la troisième pièce extérieure; et les N premier et deuxième guides d'onde glissants courbés RF de chaque voie de transmission Vi, i variant de 1 à N, étant différents, disposés orthogonalement à l'axe de symétrie (Z), répartis angulairement et respectivement sur les NC deuxième(s) et troisième(s) tronçons de surface de révolution de la deuxième surface externe et de la troisième surface externe, les deuxième et troisième tronçons de surfaces de révolution autour de l'axe longitudinal (Z) des premier et deuxième guides d'ondes de chaque voie Vi étant appariés entre eux, ayant un même indice k(i) de deuxième et troisième tronçons sur les deuxième et troisième surfaces et étant situés le long de l'axe longitudinal (Z) à leurs niveaux associés L1 k(i), L2k(i) ;
- la première pièce extérieure comporte N premières bornes RF de raccordement externe de voie, raccordées respectivement une à une aux N premiers ports d'accès RF des N premiers guides d'onde glissants courbés RF correspondants de la première surface de transmission RF au travers de N premières liaisons de transition correspondantes distinctes, traversant la première pièce extérieure ;
- la deuxième pièce intérieure comporte N deuxièmes bornes RF de raccordement externe de voies de transmission RF, raccordées respectivement une à une aux N deuxièmes ports d'accès RF des premiers guides d'onde glissants courbés RF correspondants de la deuxième surface de transmission RF au travers de N deuxièmes liaisons de transition correspondantes distinctes qui traversent longitudinalement et intérieurement la deuxième pièce intérieure ;
- la première pièce extérieure et la deuxième pièce intérieure sont respectivement un stator et un rotor ou sont respectivement de manière réciproque un rotor et un stator ;
- la troisième pièce extérieure comporte N deuxièmes bornes RF de raccordement externe de voie de transmission RF, raccordées respectivement une à une aux N quatrièmes ports d'accès RF des N deuxièmes guides d'onde glissants courbés RF correspondants de la quatrième surface de transmission RF au travers de N deuxièmes liaisons de transition correspondantes distinctes, traversant la troisième pièce extérieure, et les N deuxièmes ports d'accès des premiers guides d'ondes glissants courbés sont raccordées un à un pour par voie de transmission unitaire aux N troisièmes ports d'accès des deuxièmes guides d'onde glissants courbés ;
- la première pièce extérieure et la troisième pièce extérieure sont respectivement un stator et un rotor ou sont respectivement de manière réciproque un rotor et un stator ;
- les deux murs latéraux de confinement et de guidage de chaque premier guide d'onde glissant courbé sont formés chacun d'un réseau uni-ou bidimensionnel de plots à surface électriquement conductrice ; et les plots des deux murs latéraux de chaque premier guide d'onde glissant courbé sont élancés et font saillie depuis une seule et même surface circonférentielle électriquement conductrice du premier guide d'onde, ou depuis les deux surfaces circonférentielles électriquement conductrices du premier guide d'onde à raison d'un mur latéral par surface circonférentielle, ou par entrelacement des plots depuis les deux surfaces circonférentielles électriquement conductrices pour au moins un mur latéral pris parmi les deux murs latéraux ;
- les deux murs d'extrémités circonférentielles de confinement et de guidage de chaque premier guide d'onde glissant courbé sont disposés de part et d'autre des premier et deuxième accès RF ; et les deux murs d'extrémités circonférentielles de confinement et de guidage sont formés chacun d'un réseau uni-ou bidimensionnel de plots à surface électriquement conductrice, et les plots des deux murs d'extrémités circonférentielles sont élancés et font saillie respectivement depuis la première surface de transmission pour le premier mur d'extrémité associé à et disposé au voisinage du premier accès RF et depuis la deuxième surface de transmission pour le deuxième mur d'extrémité associé à et disposé au voisinage du deuxième accès RF ;
- les plots des murs d'extrémité de la ou de plusieurs voies de transmissions RF situées à un même niveau longitudinal sont formés par des lignes circonférentielles de plots agencées en peigne de sorte à permettre un croisement libre mécanique des premier et des deuxième murs d'extrémité lorsque les première et deuxième pièces tournent l'une par rapport à l'autre tout en assurant leur fonction de confinement des ondes électromagnétiques ;
- des moyens de confinement et de guidage des signaux électromagnétiques RF pris parmi les premiers et deuxièmes moyens de confinement et de guidage des signaux électromagnétiques RF sont partagés entre des premiers guides d'onde glissants courbés circonférentiellement ou latéralement adjacents ;
- les premier(s) rayon(s) moyen(s) interne(s) r1(k) et les deuxième(s) rayons moyen(s) externes r2(k), k variant de 1 à NC, sont respectivement égaux à une première constante r1 et à une deuxième constante r2 ;
- le nombre NC de tronçons de la première surface de transmission, respectivement de tronçons de la deuxième surface de transmission, est supérieur ou égal à 2, et au moins deux tronçons de la première surface de transmission ont des premiers rayons internes différents ; et les aux moins deux tronçons de la deuxième surface de transmission, associés en vis-à-vis, ont des deuxièmes rayons externes différents ;
- les NC premiers tronçons de surfaces de révolution autour de l'axe (Z) sont des tronçons cylindriques autour de l'axe (Z), situés à des premiers niveaux différents L1(k), k variant de 1 à NC, le long de l'axe longitudinal de symétrie (Z) et associés à des premier(s) rayon(s) interne(s) r1(k), k variant de 1 à NC ; et les NC deuxièmes tronçons de surfaces de révolution autour de l'axe (Z) sont des tronçons cylindriques autour de l'axe (Z), situés respectivement aux premiers niveaux différents L1(k), k variant de 1 à NC, le long de l'axe longitudinal de symétrie (Z) et associés à des deuxième(s) rayon(s) externe(s) r2(k), k variant de 1 à NC ; et/ou les NC troisièmes tronçons de surfaces de révolution autour de l'axe (Z) sont des tronçons cylindriques autour de l'axe (Z), situés à des deuxièmes niveaux différents L2(k), k variant de 1 à NC, le long de l'axe longitudinal de symétrie (Z) et associés à des troisième(s) rayon(s) externe(s) r3(k), k variant de 1 à NC ; et les NC quatrièmes tronçons de surfaces de révolution autour de l'axe (Z) sont des tronçons cylindriques autour de l'axe (Z), situés respectivement aux deuxième(s) niveaux différents L2(k), k variant de 1 à NC, le long de l'axe longitudinal de symétrie (Z) et associés à des quatrième(s) rayon(s) interne(s) r4(k), k variant de 1 à NC.

L'invention a également pour objet un dispositif rotatif de guidage d'ondes RF comprenant : une première partie une deuxième partie rotative par rapport à la première partie, et un joint tournant RF tel quel décrit ci-dessus, destiné à raccorder les première et deuxième parties dudit dispositif rotatif et à transmettre des signaux électromagnétiques entre ces deux parties.

L'invention sera mieux comprise à la lecture de la description de plusieurs formes de réalisation qui va suivre, donnée uniquement à titre d'exemple et faite en se référant aux dessins sur lesquels :
[Fig 1A] et
[Fig. 1B] sont respectivement une première coupe longitudinale selon un plan de coupe 1A-1A et une deuxième coupe transversale selon un plan de coupe 1B-1B d'une première forme de réalisation d'un joint tournant RF selon l'invention dans laquelle le joint tournant RF comporte une voie de transmission RF unique ;
[Fig. 2A],
[Fig. 2B] et
[Fig. 2C] sont respectivement une première vue développée planaire de la voie de transmission RF unique courbée formée par l'assemblage des première et deuxième faces ou surfaces de transmission RF d'un premier guide d'onde glissant courbé, ici unique, formant le joint tournant RF des Figures 1A et 1B, une deuxième vue développée planaire de la première surface courbée de transmission RF dudit premier guide d'onde glissant courbé, et une troisième vue développée planaire de la deuxième surface courbée de transmission RF dudit premier guide d'onde glissant courbé ;
[Fig. 3] est une vue partielle d'un premier guide d'onde générique glissant courbé, formant par exemple la voie de transmission RF du joint tournant selon l'invention des Figures 1A-1B et 2A-2C qui détaille la structure des méta-matériaux utilisés par les deux murs latéraux de confinement des ondes électromagnétiques RF à l'intérieur du premier guide d'onde tournant RF, les deux murs latéraux de confinement ayant tous un même rayon de courbure dans leurs plans transverses radiaux respectifs égal au premier rayon interne de la première pièce annulaire ;
[Fig. 4A],
[Fig 4B] et
[Fig. 4C] sont respectivement des première, deuxième et troisième vues de configurations d'agencements possibles des deux murs latéraux de confinement d'un premier guide d'onde glissant courbé d'une voie de transmission RF sur les première et deuxième surfaces de transmission RF ;
[Fig. 5] est une vue d'une coupe transversale d'une forme de réalisation particulière en peigne d'un premier mur de confinement d'extrémité circonférentielle et d'un deuxième mur de confinement d'extrémité circonférentielle dans une position relative de croisement qui permet une rotation mécanique sur un tour complet entre la première pièce annulaire et la deuxième pièce cylindrique ou tubulaire ;
[Fig. 6A] et
[Fig. 6B] sont respectivement une première vue de courbure non nulle plan H (composante en champ magnétique) d'un guide d'onde glissant courbé RF, éventuellement large bande, selon le deuxième document de l'état de la technique et une deuxième vue de courbure non nulle plan E (composante en champ électrique) du premier guide d'onde glissant courbé RF, éventuellement large bande, selon l'invention des Figures 1A et 1B ;
[Fig. 7A] et
[Fig 7B] sont respectivement une coupe longitudinale selon un plan de coupe longitudinal 7A-7A et une coupe transversale selon un plan de coupe transversal 7B-7B d'une deuxième forme de réalisation d'un joint tournant RF selon l'invention, généralisant le joint tournant RF de la première forme de réalisation des Figures 1A et 1B, et dans laquelle le joint tournant RF comporte deux voies de transmission RF, réalisées à l'aide de deux premiers guides d'onde glissants courbés RF, éventuellement large bande, répartis angulairement sur un même cercle transversal de la deuxième surface de transmission RF, contenu dans un plan transversal situé à un niveau prédéterminé le long de l'axe de symétrie longitudinale et de rotation (Z) ;
[Fig. 8A],
[Fig. 8B] et
[Fig. 8C] sont respectivement une première coupe transversale selon un premier plan transversal de coupe 8A-8A situé à un premier niveau longitudinal L1 sur l'axe de symétrie longitudinale et de rotation (Z), une deuxième coupe transversale selon un deuxième plan transversal de coupe 8B-8B situé à un deuxième niveau longitudinal L2 sur l'axe de symétrie longitudinale et de rotation (Z), et une troisième coupe longitudinale selon un troisième plan longitudinal de coupe 8C-8C d'une troisième forme de réalisation d'un joint tournant RF selon l'invention, généralisant le joint tournant RF de la première forme de réalisation des Figures 1A et 1B et de la deuxième forme de réalisation du joint tournant des Figures 7A-7B, dans laquelle le joint tournant RF comporte deux voies de transmission RF, réalisées à l'aide de deux guides d'onde glissants courbés RF, éventuellement large bande, répartis longitudinalement sur l'axe de symétrie longitudinale et de rotation (Z) à deux niveaux différents le long L1, L2 de deux cercles transversaux différents de la deuxième surface de transmission RF sensiblement de même deuxième rayon externe r2;
[Fig. 9] est une vue externe d'un joint tournant RF selon une quatrième forme de réalisation de l'invention, hybride des deuxième et troisième formes de réalisation des Figures 7A-7B et 8A-8C, dans laquelle le joint tournant RF comporte quatre voies de transmission RF, deux d'émission Tx et deux de réception Rx, à quatre ports RF d'entrée de raccordement externe, situés vers l'extérieur sur la première pièce annulaire formant ici un stator, et à quatre ports RF de sortie de raccordement externe, situés vers l'intérieur sur la face interne tubulaire de la deuxième pièce cylindrique formant ici un rotor, les quatre voies de transmission RF étant réalisée ici à l'aide de quatre premiers guides d'onde glissants courbés RF large bande, deux premiers guides d'ondes glissants dédiés aux deux voies de transmission RF en réception Rx étant réparties angulairement sur un même premier cercle transversal de la deuxième surface de transmission, situé à un premier niveau longitudinal L1, et deux premiers guides d'ondes glissants dédiés aux deux voies de transmission RF en émission Tx étant réparties angulairement sur un même deuxième cercle transversal de la deuxième surface de transmission, situé à un deuxième niveau longitudinal L2 ;
[Fig. 10] est une vue comparative des tailles et encombrements respectifs d'un joint tournant RF large bande suivant la structure connue décrite dans le deuxième document cité et d'un joint tournant RF large bande selon la quatrième forme de réalisation de l'invention dont les exigences en termes de performances de transmission RF (nombre de voies de transmission RF, fréquence et largeur de bande) et de débattement angulaire sont identiques à celles de la Figure 10 ;
[Fig 11A],
[Fig. 11B] et
[Fig. 11C] sont respectivement des vues de trois positions angulaires relatives de la deuxième pièce maie cylindrique, formant ici un rotor, et la première pièce femelle annulaire, formant ici un stator, correspondant à un débattement extrémal dans un sens, une position neutre et un débattement extrémal dans l'autre sens ;
[Fig. 12A],
[Fig. 12B] et
[Fig. 12C] sont respectivement une première coupe transversale selon un premier plan transversal de coupe 12A-12A situé à un premier niveau longitudinal L1 sur l'axe de symétrie longitudinale et de rotation (Z), une deuxième coupe transversale selon un deuxième plan transversal de coupe 12B-12B situé à un deuxième niveau longitudinal L2 sur l'axe de symétrie longitudinale et de rotation (Z), et une troisième coupe longitudinale selon un troisième plan longitudinal de coupe 12C-12C d'un cinquième forme de réalisation d'un joint tournant RF selon l'invention, dans laquelle le joint tournant RF comporte ici une unique voie de transmission RF, réalisée à l'aide d'un premier guide d'onde glissant courbé RF, éventuellement large bande, entre la première pièce annulaire et la deuxième pièce cylindrique et d'un deuxième guide d'onde glissant courbé RF large bande entre la deuxième pièce cylindrique et une troisième pièce annulaire, les premier et deuxième guides glissants courbés RF, éventuellement large bande, étant montés en série et côte à côte le long de l'axe de symétrie longitudinale et de rotation, et la deuxième pièce étant montée en rotation libre vis à vis de la première pièce extérieure et de la troisième pièce extérieure.

Un premier concept sous-jacent de l'invention est d'utiliser des méta-matériaux pour remplacer les parois métalliques de confinement des ondes électromagnétiques d'un ou plusieurs guide d'onde tournant RF et de rendre le ou les guides d'ondes tournant RF sans contact selon le principe du guide d'onde à ouverture en forme de gorge ou cannelure ( en anglais « groove gap waveguide »), décrit par exemple dans le document de Eva Rajo-Iglesias et al., intitulé « Groove Gap Waveguide : A Rectangular Waveguide Between Contactless Metal Plates Enabled by Parallel-Plate Cut-Off », et publié dans Proceedings of the Fourth European Conférence on Antenna and Propagation, 08 July 2010.

Un deuxième concept sous-jacent de l'invention est de choisir une structure guidante pour le guide d'onde glissant courbé RF selon le plan E en composante électrique du champ électromagnétique au lieu du plan H en composante d'excitation magnétique du même champ électromagnétique, ce qui permet d'avoir un rayon de courbure radial plus faible et d'obtenir un joint tournant RF bien plus compact.

Suivant les Figures 1A et 1B et une première forme de réalisation, un joint tournant radiofréquence RF 2 selon l'invention comporte ici une voie de transmission RF unique 4.

Le joint tournant radiofréquence RF 2 est configuré pour raccorder mécaniquement entre elles des première et deuxième parties 6, 8 d'un dispositif rotatif 10 de guidages d'ondes RF, par exemple d'une antenne RF rotative, illustrées schématiquement et seulement sur la Figure 1A pour simplifier la lecture, et pour transmettre des signaux électromagnétiques RF entre lesdites première et deuxième parties 6, 8 de l'antenne rotative 10.

Le joint tournant radiofréquence RF 2 comporte :
- une première pièce 12, extérieure, de forme globalement annulaire, entourant un trou 14, par exemple de forme cylindrique, qui est traversé par un axe longitudinal de symétrie cylindrique et de rotation (Z) 16, et
- une deuxième pièce 18, intérieure, par exemple de forme externe cylindrique, monté dans le trou 14 pour tourner autour de l'axe de rotation et de symétrie de révolution 16 (Z).

La première pièce extérieure 12 comporte une première surface interne 22 métallique de transmission des signaux électromagnétiques RF, ayant ici une forme cylindrique, définie par un premier rayon interne r1 égal au rayon du trou cylindrique 14.

La deuxième pièce intérieure 18 comporte une deuxième surface externe 28 métallique de transmission des signaux électromagnétiques RF, ayant ici une forme cylindrique, définie par un deuxième rayon externe r2, strictement inférieur au premier interne rayon r1, et mobile en rotation par rapport à la première surface interne de transmission 22 autour de l'axe (Z) 16 , suivant un angle de déplacement angulaire *α ,* compris dans une plage d'ouverture angulaire 30 prédéterminée.

La première surface interne de transmission 22 comprend ici un unique premier port d'accès RF 32 et des premiers moyens 34 de confinement et de guidage des signaux électromagnétiques RF, utilisant des méta-matériaux comme par exemple des structures périodiques de plots à surface électriquement conductrices.

La deuxième surface externe de transmission 28 comprend ici un unique deuxième accès RF 38 et des deuxièmes moyens 40 de confinement et de guidage des signaux électromagnétiques RF, utilisant des méta-matériaux comme par exemple des structures périodiques de plots à surface électriquement conductrices.

Les première et deuxième surfaces de transmission 22, 28 sont configurées par les premier et deuxième rayons r1, r2, la géométrie des premier et deuxième accès RF 32, 38, et la géométrie des premier et deuxième moyens 34, 40 de confinement et de guidage RF, de sorte que :
- la voie unique de transmission 4 comporte un premier guide d'onde glissant courbé RF 42, ici unique, et
- le premier guide d'onde glissant courbé RF est sans contact et courbé autour de l'axe longitudinal de symétrie cylindrique (Z) le long d'un cercle transversal 44 de la deuxième surface de transmission 28, contenu dans un plan transversal 45, situé le long de l'axe longitudinal de symétrie (Z) à un premier niveau prédéterminé L1.

Suivant les Figures 1A-1B et les Figure 2A-2C, le premier guide d'onde RF glissant courbé 42 est délimité en hauteur radiale ou petit côté b entre une première piste métallique circonférentielle 46 et une deuxième piste métallique circonférentielle 48 des première et deuxième surfaces métalliques 22, 28, en hauteur axiale ou grand coté a suivant la direction longitudinale de l'axe de symétrie (Z) entre deux murs latéraux 52, 54 de confinement et de guidage, espacés de ladite largeur a, et en longueur suivant la direction circonférentielle entre un premier mur d'extrémité circonférentielle 62 et un deuxième mur d'extrémité circonférentielle 64, disposés respectivement à proximité du premier port d'accès RF 32 et du deuxième port d'accès RF 38, en s'écartant d'un demi-plan médian de référence autour duquel le mouvement angulaire a lieu.

Suivant la Figure 3 et une partie détaillée du premier guide d'onde glissant courbé 42 des Figures 1A-1B et 2B, donné à titre d'exemple, les murs latéraux 52 et 54 de confinement et de guidage, espacés de la largeur a, sont formés chacun d'un réseau uni-ou bidimensionnel de plots métalliques 68, espacés périodiquement suivant un pas d'espacement p et ayant une hauteur hₚ. Le pas d'espacement des plots est inférieur ou égal à une fraction de la longueur d'onde et la hauteur hp des plots vérifie la relation :${r}_{1} - {r}_{2} - \frac{λ}{4} \leq {h}_{p} < {r}_{1} - {r}_{2}$

Les rangées ou lignes de plots 68 ainsi dimensionnées forment des murs latéraux de confinement et de guidage du champ électromagnétique qui remplacent des parois métalliques classiques de petit côté b du premier guide d'onde glissant et empêchent le champ de sortir. Le jour laissée par les plots entre les pistes métalliques des première et deuxième surfaces de transmission, typiquement jusqu'à 0.5 mm en bande Ka, permet aux première et deuxième surfaces de transmission de glisser entre elles sans contact pour ne pas dégrader la durée de vie de l'antenne et ne pas générer de particules.

De manière générale, les plots à surface électriquement conductrice des deux murs latéraux de confinement et de guidage d'un même premier guide d'onde glissant courbé sont élancés et peuvent faire saillie, soit depuis une même surface de transmission circonférentielle prise parmi les première et deuxième surfaces de transmission circonférentielles dudit premier guide d'onde glissant courbé comme décrit sur les Figures 4A et 4C, soit depuis les deux surfaces de transmission circonférentielles dudit premier guide d'onde glissant courbé à raison d'une surface de transmission circonférentielle différente par mur latéral comme décrit sur la Figure 4B, soit par entrelacement des plots depuis les deux surfaces de transmission circonférentielles pour au moins un mur latéral pris parmi les deux murs latéraux.

A l'instar des murs latéraux de confinement et de guidage 52, 54 des Figures 1A-1B et 3, les deux murs d'extrémités circonférentielles 62, 64 de confinement du premier guide d'onde RF glissant courbé 52, disposés de part et d'autre des premier et deuxième ports accès RF 32, 38 sont formés chacun d'un réseau uni-ou bidimensionnel de plots métalliques espacés périodiquement avec le même dimensionnement en termes de pas d'espacement p et d'hauteur hp.

Les rangées de plots ainsi dimensionnées forment des murs d'extrémité en longueur de confinement du champ électromagnétique entre les premier et deuxième ports d'accès RF qui remplacent des parois métalliques classiques de petit côté b du premier guide d'onde glissant courbé et empêchent le champ de sortir sur les extrémités circonférentielles tout en permettant un glissement sans contact entre la première surface de transmission et la deuxième surface de transmission.

De manière générale, les plots des deux murs d'extrémités sont élancés et font saillie depuis la première surface de transmission pour le premier mur d'extrémité associé à et disposé au voisinage du premier accès RF, et depuis la deuxième surface de transmission pour le deuxième mur d'extrémité associé à et disposé au voisinage du deuxième accès RF.

Suivant la Figure 5 et de manière particulière, les plots des murs d'extrémité du premier guide d'onde glissant courbé RF 42 de la voie de transmission RF 4 sont formés par des rangées ou lignes circonférentielles 72, 73, 74, 75, 76, 78 de plots agencées en peigne de sorte à permettre un croisement libre mécanique des premier et des deuxième murs d'extrémité 62, 64 lorsque les première et deuxième pièces 12, 18 tournent entre elles tout en assurant leur fonction de confinement des ondes électromagnétiques.

Le premier guide d'onde glissant courbé RF 42 du joint tournant RF selon l'invention, décrit dans les Figures 1A et 1B, diffère d'un guide d'onde glissant courbé RF du joint tournant RF connu décrit dans le deuxième document cité en ce que la déformation de la structure de confinement et de guidage RF est opérée selon le plan E de la composante électrique des ondes électromagnétiques au lieu du plan H de la composante magnétique desdites mêmes ondes. Cela permet ainsi d'obtenir un rayon de courbure des premières et deuxième surfaces de transmission beaucoup plus petit et en conséquence une structure du joint tournant RF bien plus compacte en volume. Par contre, une telle structure nécessite de disposer de plots de confinement sur une surface courbe au lieu d'une surface plane comme pour le joint tournant RF connu du deuxième document.

Suivant la Figure 6A, la structure du guide d'onde glissant courbé RF 82, utilisée pour réaliser le joint tournant RF 84 connu du deuxième document cité, présente une courbure non nulle du plan H de la composante d'excitation magnétique de l'onde électromagnétique tandis que les plans d'extension des première et deuxième pistes 86, 88 du grand coté a du guide d'onde glissant courbé RF 82 sont planes et perpendiculaires à l'axe de rotation (Z) du joint tournant RF 82. Les parois de petit côté b du guide d'onde glissant courbé, formées par des murs de confinement latéraux 90, 92 sont ici des tronçons droits de surfaces cylindriques concentriques autour de l'axe de rotation (Z) du joint tournant RF 82.

De manière différente et suivant la Figure 6B, la structure du premier guide d'onde glissant courbé RF 42, utilisée pour réaliser le joint tournant RF 2 selon l'invention des Figures 1A et 1B, présente une courbure non nulle du plan E de la composante en champ électrique de l'onde électromagnétique, tandis que les plans d'extension des parois de petit côté b du même premier guide d'onde glissant courbé RF 42, formés par les murs de confinement latéraux 52, 54, sont planes et perpendiculaires à l'axe de rotation (Z) du joint tournant RF selon l'invention. Les parois de grand coté a, formés par les première et deuxième pistes circonférentielles 22, 28, sont ici des tronçons droits de surfaces cylindriques concentriques autour l'axe de rotation (Z) du joint tournant RF.

A rayon de courbure équivalent, les surfaces 22 et 28 du premier guide d'onde glissant courbé 42 de la Figure 6B sont sensiblement plus proches entre elles que les surfaces 90 et 92 du guide d'onde glissant courbé 82 de la Figure 6A correspondant à la conception et la structure du deuxième document cité, avec par exemple un ratio « grand côté sur petit côté » égal à 4/1. Par conséquent, les paramètres de transmission RF tel que le Taux d'Onde Stationnaires (TOS) (en anglais SWR pour Standing Wave Ratio) qui en dépendent seront moins dégradés dans la configuration du premier guide d'onde glissant courbé de la Figure 6B que dans la configuration de l'état de l'art tel que décrite dans le deuxième document cité et la Figure 6A, à rayon de courbure équivalent. Cela implique que la configuration de courbure Plan E selon l'invention permet de réduire l'encombrement du guide d'onde tournant RF, globalement et en particulier dans le plan transverse à l'axe de rotation (Z), sans pour autant dégrader fortement le TOS du guide d'onde.

Le joint tournant RF 2 selon l'invention, basé sur l'utilisation d'un guide d'onde glissant courbé plan électrique E aura donc comme particularité un champ électrique E radial, contrairement à un joint tournant glissant courbé RF 82 de l'état de l'art utilisant un guide d'onde courbé plan en excitation magnétique H, dont le champ électrique est axial selon l'axe de rotation (Z).

Considérant le joint tournant plan E selon l'invention de la Figure 6B et le joint tournant connu plan H de la Figure 6A, le fait d'ajouter des voies de transmission au joint plan H de la Figure 6A augmente son diamètre (voies partageant le petit côté du guide dans le plan de rotation). Par contre, le fait d'ajouter les voies au joint tournant plan E n'augmente pas son diamètre mais sa hauteur (voies partageant le petit côté du guide, perpendiculaires au plan de rotation). Par conséquent l'ajout de voies dans la configuration plan H de la Figure 6A augmente le volume de manière quadratique, alors que l'ajout de voies dans le plan E de la Figure 6B augmente le volume de manière quasi linéaire.

Suivant les Figures 7A et 7B et une deuxième forme de réalisation, généralisant le joint tournant RF 2 de la première forme de réalisation des Figures 1A et 1B, un joint tournant radiofréquence RF 202 selon l'invention comporte une première voie de transmission RF 204 et une deuxième voie de transmission RF 206.

Le joint tournant RF 202 est configuré pour raccorder mécaniquement entre elles des première et deuxième parties d'un dispositif rotatif de guidage d'ondes RF et pour transmettre des signaux électromagnétiques RF entre lesdites première et deuxième parties de l'antenne rotative.

Le joint tournant RF 202 comporte :
- une première pièce 212, extérieure, de forme globalement annulaire, entourant un trou cylindrique 214 qui est traversé par un axe longitudinal de symétrie de révolution 216 (Z), et
- une deuxième pièce 218, intérieure, de forme externe cylindrique, montée dans le trou cylindrique 214 pour tourner autour de l'axe de rotation et de symétrie 216 (Z).

La première pièce extérieure 212 comporte une première surface interne 222, électriquement conductrice, de transmission des signaux électromagnétiques RF, ayant ici une forme cylindrique, définie par un premier rayon interne r1, égal au rayon du trou cylindrique 214.

La deuxième pièce intérieure 218 comporte une deuxième surface externe 228, électriquement conductrice, de transmission des signaux électromagnétiques RF, ayant ici une forme cylindrique, définie par un deuxième rayon externe r2, strictement inférieur au premier rayon interne r1, et mobile en rotation par rapport à la première surface interne de transmission 222 autour de l'axe (Z) 16, suivant un angle de déplacement angulaire *α*, compris dans une plage d'ouverture angulaire 230 prédéterminée.

La première surface interne de transmission 222 comprend ici un premier port d'accès RF 232, un deuxième premier port d'accès RF 233, et des premiers moyens 234, de confinement et de guidage des signaux électromagnétiques RF, utilisant des méta-matériaux comme par exemple des structures périodiques de plots à surface électriquement conductrices.

La deuxième surface externe de transmission 228 comprend ici un premier deuxième port d'accès RF 238, un deuxième deuxième port d'accès RF 239, et des deuxièmes moyens 240 à base de méta-matériaux de confinement et de guidage des signaux électromagnétiques RF.

Les première et deuxième surfaces de transmission 222, 228 sont configurées par les premier et deuxième rayons r1, r2, la géométrie des premier premier, deuxième premier, premier deuxième, deuxième deuxième ports d'accès RF 232, 233, 238, 239, et la géométrie des premier et deuxième moyens 234, 240 de confinement et guidage RF, de sorte que :
- la première voie de transmission RF 204 et la deuxième voie de transmission RF 206 comportent respectivement un premier premier guide d'onde glissant courbé RF 242 et un deuxième premier guide d'onde glissant courbé RF 243 ; et
- le premier premier guide d'onde glissant courbé RF 242 et le deuxième premier guide d'onde glissant courbé RF 243 sont répartis angulairement le long d'un même cercle 244 de la deuxième surface de transmission 228, ledit même cercle 244 étant contenu dans un plan transversal 445 situé à un premier niveau prédéterminé le long de l'axe (Z).

Suivant les Figures 7A et 7B, le premier premier guide d'onde glissant courbé tournant RF 242 est délimité en hauteur radiale ou petit côté b entre deux premières premières pistes métalliques 246, 248 des première et deuxième surfaces de transmission 222, 228, en hauteur axiale ou grand coté a suivant la direction longitudinale de l'axe de symétrie (Z) entre deux premiers premiers murs latéraux de confinement et de guidage espacés de ladite largeur a, et en longueur suivant la direction circonférentielle entre deux premiers premiers murs d'extrémité circonférentielle, disposés pour l'un à proximité du premier premier port d'accès RF et pour l'autre à proximité du premier deuxième port d'accès RF, sans que l'un d'entre eux ne s'interposent entre les deux premiers ports RF d'accès.

Suivant les Figures 7A et 7B, le deuxième premier guide d'onde glissant courbé RF 243 est délimité en hauteur radiale ou petit côté b entre deux deuxièmes premières pistes métalliques 250, 252 des première et deuxième surfaces de transmission 222, 228, en hauteur axiale ou grand coté a suivant la direction de l'axe de symétrie (Z) entre deux deuxièmes premiers murs latéraux de confinement et de guidage espacés de ladite hauteur radiale a, et en longueur suivant la direction circonférentielle entre deux deuxièmes premiers murs d'extrémité circonférentielle, disposés pour l'un à proximité du deuxième premier premier port d'accès RF et pour l'autre à proximité du deuxième deuxième port d'accès RF, sans que l'un d'entre eux ne s'interposent entre les deux deuxièmes premier et deuxième ports RF d'accès.

De manière générale, un joint tournant RF selon le deuxième mode de réalisation, configuré pour raccorder entre elles des première et deuxième parties d'un dispositif rotatif de guidage d'ondes RF, et pour transmettre des signaux électromagnétiques RF entre lesdites première et deuxième parties dudit dispositif rotatif RF, comporte :
- une première pièce extérieure, de forme globalement annulaire et entourant un trou cylindrique traversé suivant une direction longitudinale par un axe de symétrie cylindrique (Z) ; et
- une deuxième pièce intérieure de forme cylindrique, monté dans le trou cylindrique pour tourner autour de l'axe de rotation de symétrie cylindrique (Z) ; et
- un nombre entier N, supérieur ou égal à 2, de voies de transmission distinctes et séparées entre la première partie d'antenne et la deuxième partie d'antenne.

La première pièce extérieure comporte une première surface interne, électriquement conductrice, de transmission des signaux électromagnétiques RF, ayant une forme cylindrique, définie par un premier rayon interne r1 égal au rayon du trou.

La deuxième pièce intérieure comporte une deuxième surface externe, électriquement conductrice, de transmission des signaux électromagnétiques RF, ayant une forme cylindrique, définie par un deuxième rayon externe r2, strictement inférieur au premier rayon interne r1, et mobile en rotation par rapport à la première surface interne de transmission autour de l'axe (Z), suivant un angle de déplacement angulaire *α ,* compris dans une plage d'ouverture angulaire prédéterminée.

La première surface interne de transmission comprend N premiers ports d'accès RF et des premiers moyens de confinement et de guidage des signaux électromagnétiques RF, utilisant des méta-matériaux comme par exemple des structures périodiques de plots à surface électriquement conductrice.

La deuxième surface externe de transmission comprend N deuxièmes ports d'accès RF et des deuxièmes moyens de confinement et de guidage des signaux électromagnétiques RF, utilisant des méta-matériaux comme par exemple des structures périodiques de plots à surface électriquement conductrice.

Les première et deuxième surfaces de transmission sont configurées par les premier et deuxième rayons r1, r2, la géométrie des premiers et deuxièmes accès RF, et la géométrie des premiers et deuxièmes moyens de confinement et guidage RF, de sorte que :
- chaque voie de transmission RF comporte un premier guide d'onde glissant courbé RF, et
- les N premiers guides glissants courbés sont répartis angulairement le long d'un même cercle transversal de la deuxième surface de transmission externe, ledit cercle transversal étant situé le long de l'axe longitudinal de symétrie à un niveau prédéterminé.

Chaque guide d'onde glissant courbé RF, associé en propre à une voie de transmission RF numérotée par un indice i, i compris entre 1 et N, est délimité en hauteur radiale ou petit côté b entre une première piste et une deuxième piste de rang i des première et deuxième surfaces de transmission, coupées en leur milieu par un même plan transversal PL1, en hauteur axiale ou grand coté a suivant la direction longitudinale de l'axe de symétrie (Z) entre deux premiers murs latéraux de confinement et de guidage espacés de ladite largeur a, et en longueur suivant la direction circonférentielle du cercle transversal entre deux premiers murs d'extrémité circonférentielle, disposés pour l'un à proximité du premier port d'accès RF associé et pour l'autre à proximité du deuxième port d'accès RF associé, sans que l'un d'entre ces deux premiers mur d'extrémité ne s'interpose entre lesdits deux premiers ports d'accès RF.

Suivant les Figures 8A, 8B et 8C et une troisième forme de réalisation, généralisant le joint tournant RF 2 de la première forme de réalisation des Figures 1A et 1B, un joint tournant radiofréquence RF 302 selon l'invention comporte une première voie de transmission RF 304 et une deuxième voie de transmission RF 306.

Le joint tournant RF 302 est configuré pour raccorder mécaniquement entre elles des première et deuxième parties d'un dispositif rotatif de guidage d'ondes RF et pour transmettre des signaux électromagnétiques RF entre lesdites première et deuxième parties dudit dispositif rotatif de guidage.

Le joint tournant RF 302 comporte :
- une première pièce 312, extérieure, de forme globalement annulaire, entourant n trou cylindrique 314 qui est traversé par un axe longitudinal de symétrie cylindrique 316 (Z), et
- une deuxième pièce 318, intérieure, de forme cylindrique, montée dans le trou cylindrique 314 pour tourner autour de l'axe de rotation et de symétrie cylindrique 316 (Z).

La première pièce extérieure 312 comporte une première surface interne 322 métallique de transmission des signaux électromagnétiques RF, ayant une forme cylindrique, définie par un premier rayon interne r1, égal au rayon du trou cylindrique 314.

La deuxième pièce intérieure 318 comporte une deuxième surface externe 328 métallique de transmission des signaux électromagnétiques RF, ayant une forme cylindrique, définie par un deuxième rayon externe r2, strictement inférieur au premier rayon interne r1, et mobile en rotation par rapport à la première surface interne de transmission 322 autour de l'axe (Z), suivant un angle de déplacement angulaire *α*, compris dans une plage d'ouverture angulaire 330 prédéterminée.

La première surface interne de transmission 322 comprend ici un premier premier port d'accès RF 332, un deuxième premier port d'accès RF 333, et des premiers moyens 334 à base de méta-matériaux, de confinement et de guidage des signaux électromagnétiques RF.

La deuxième surface externe de transmission 328 comprend ici un premier deuxième port d'accès RF 338, un deuxième deuxième port d'accès RF 339, et des deuxièmes moyens 340 à base de méta-matériaux de confinement et de guidage des signaux électromagnétiques RF.

Les première et deuxième surfaces de transmission 322, 328 sont configurées par les premier et deuxième rayons r1, r2, la géométrie des premier premier, deuxième premier, premier deuxième, deuxième deuxième ports d'accès RF 332, 333, 338, 339, et la géométrie des premier et deuxième moyens 334, 340 de confinement et guidage RF, de sorte que :
- la première voie de transmission RF 304 et la deuxième voie de transmission RF 306 comportent respectivement un premier premier guide d'onde RF glissant courbé RF 342 et un deuxième premier guide d'onde glissant courbé RF 343, répartis respectivement et longitudinalement le long de l'axe de symétrie (Z) 316 suivant un premier cercle 344 de la deuxième surface de transmission 328, ledit premier cercle 344 étant contenu dans un premier plan transversal PL1 345 situé à un premier niveau L1 prédéterminé le long de l'axe (Z), et suivant un deuxième cercle 346 de la deuxième surface de transmission 328, ledit deuxième cercle 346 étant contenu dans un deuxième plan transversal 347 situé à un deuxième niveau L2 prédéterminé le long de l'axe (Z).

Suivant les Figures 8A et 8C, le premier premier guide d'onde glissant courbé RF 242 est délimité en hauteur radiale ou petit côté b entre deux premières premières pistes métalliques 352, 354 des première et deuxième surfaces de transmission 322, 328 coupées par le premier plan transversal PL1, en hauteur axiale ou grand coté a suivant la direction longitudinale de l'axe de symétrie (Z) entre deux premiers premiers murs latéraux 356, 358 de confinement et de guidage espacés de ladite largeur a, et en longueur suivant la direction circonférentielle entre deux premiers premiers murs d'extrémité circonférentielle 360, 361, disposés pour l'un à proximité du premier premier port d'accès RF et pour l'autre à proximité du premier deuxième port d'accès RF, sans que l'un d'entre eux ne s'interposent entre les deux premiers ports RF d'accès.

Suivant les Figures 8B et 8C, le deuxième premier guide d'onde glissant courbé tournant RF 343 est délimité en hauteur radiale ou petit côté b entre deux deuxièmes premières pistes métalliques 362, 364 des première et deuxième surfaces de transmission 322, 328 coupées par le deuxième plan transversal PL2, en hauteur axiale ou grand coté a suivant la direction longitudinale de l'axe de symétrie (Z) 316 entre deux deuxièmes premiers murs latéraux 358, 368, de confinement et de guidage espacés de ladite largeur a, et en longueur suivant la direction circonférentielle entre deux deuxièmes premiers murs d'extrémité circonférentielle 370, 371 disposés pour l'un à proximité du deuxième premier port d'accès RF et pour l'autre à proximité du deuxième deuxième port d'accès RF, sans que l'un d'entre eux ne s'interposent entre les deux deuxièmes premier et deuxième ports RF d'accès.

De manière générale, un joint tournant RF selon le troisième mode de réalisation, configuré pour raccorder entre elles des première et deuxième parties d'un dispositif rotatif de guidage d'ondes RF, et pour transmettre des signaux électromagnétiques RF entre lesdites première et deuxième parties dudit dispositif rotatif RF, comporte :
- une première pièce, extérieure, de forme globalement annulaire, entourant un trou cylindrique qui est traversé par un axe longitudinal de symétrie cylindrique (Z) ; et
- une deuxième pièce, intérieure, de forme cylindrique, montée dans le trou cylindrique pour tourner autour de l'axe de rotation et de symétrie cylindrique (Z) ; et
- un nombre entier N, supérieur ou égal à 2, de voies de transmission distinctes Vi et séparées entre la première partie du dispositif rotatif de guidage et la deuxième partie dudit dispositif, i désignant un indice d'identification de la voie Vi compris entre 1 et N.

La première pièce extérieure comporte une première surface interne, électriquement conductrice, de transmission des signaux électromagnétiques RF, ayant une forme cylindrique, définie par un premier rayon interne r1 égal au rayon du trou cylindrique.

La deuxième pièce intérieure comporte une deuxième surface externe électriquement conductrice, de transmission des signaux électromagnétiques RF, ayant une forme cylindrique, définie par un deuxième rayon externe r2, strictement inférieur au premier rayon interne r1, et mobile en rotation par rapport à la première surface interne de transmission autour de l'axe de symétrie (Z), suivant un angle de déplacement angulaire *α*, compris dans une plage d'ouverture angulaire prédéterminée.

La première surface interne de transmission comprend N premiers ports d'accès RF et des premiers moyens à base de méta-matériaux, de confinement et de guidage des signaux électromagnétiques RF.

La deuxième surface externe de transmission comprend N deuxièmes ports d'accès RF et des deuxièmes moyens à base de méta-matériaux de confinement et de guidage des signaux électromagnétiques RF.

Les première et deuxième surfaces de transmission sont configurées par les premier et deuxième rayons r1, r2, la géométrie des premiers et deuxième ports d'accès RF, et la géométrie des premiers et deuxième moyens de confinement et guidage RF, de sorte que :
- chaque voie de transmission RF Vi comporte un premier guide d'onde glissant courbé RF distinct associé, et
- les N premiers guides d'onde glissants courbés RF sont répartis longitudinalement le long de l'axe de symétrie (Z) suivant N premiers cercles transversaux distincts de la deuxième surface externe de transmission, contenus respectivement dans des premiers plans transversaux PLi situés à des premiers niveaux Li prédéterminé le long de l'axe (Z).

Chaque premier guide d'onde glissant courbé RF, associé en propre à une voie de transmission RF Vi, est délimitée en hauteur radiale ou petit côté b entre une première piste métallique et une deuxième piste métallique de rang i des première et deuxième surfaces de transmission, coupées en leur milieu par un plan transversal différent, en hauteur axiale ou grand coté a suivant la direction longitudinale de l'axe de symétrie (Z) entre deux premiers murs latéraux de confinement et de guidage espacés de ladite largeur a, et en longueur suivant la direction circonférentielle du cercle transversal associé entre deux premiers murs d'extrémité circonférentielle, disposés pour l'un à proximité du premier port d'accès RF associé et pour l'autre à proximité du premier deuxième port d'accès RF associé, sans que l'un parmi ces deux premiers murs d'extrémité ne s'interpose entre lesdits deux premiers ports d'accès RF.

Suivant la Figure 9 et une quatrième forme de réalisation de l'invention, hybride des deuxième et troisième formes de réalisation des Figures 7A-7B et 8A-8B, le joint tournant RF 402 est un joint tournant qui comporte quatre voies de transmission RF, deux de réception Rx 404, 406 et deux voies d'émission Tx 408, 410, à quatre ports RF d'entrée 414, 416, 418, 420, situés sur la première pièce extérieure annulaire 422 formant ici un stator, et à quatre ports RF de sortie 424, 426, 428, 430, situés sur la deuxième pièce intérieure cylindrique 432 formant ici un rotor, les quatre voies de transmission RF 404, 406, 408, 410 étant réalisées ici à l'aide de quatre premiers guides d'onde glissants courbés RF, non visibles sur la Figure 9 et éventuellement large bande, deux guides d'ondes glissants courbés dédiés aux deux voies de transmission RF en réception Rx étant réparties angulairement sur une même première première piste circonférentielle à un premier niveau longitudinal L1, et deux guides d'ondes glissants courbés RF, dédiés aux deux voies de transmission RF en émission Tx étant réparties angulairement sur une même deuxième première piste circonférentielle à un deuxième niveau longitudinal L2.

De manière générale, un joint tournant RF hybride selon le quatrième mode de réalisation, configuré pour raccorder entre elles des première et deuxième parties d'un dispositif rotatif de guidage d'ondes RF, et pour transmettre des signaux électromagnétiques RF entre lesdites première et deuxième parties dudit dispositif rotatif, comporte :
- une première pièce, extérieure, de forme globalement annulaire, entourant un trou cylindrique qui est traversé par un axe longitudinal de symétrie cylindrique (Z) ; et
- une deuxième pièce, intérieure, de forme cylindrique, montée dans le trou cylindrique pour tourner autour de l'axe de rotation et de symétrie cylindrique (Z) ; et
- un nombre entier N, supérieur ou égal à 3, de voies de transmission distinctes Vi et séparées entre la première partie d'antenne et la deuxième partie du dispositif rotatif, i désignant un indice d'identification de la voie Vi compris entre 1 et N.

La première pièce extérieure comporte une première surface interne, électriquement conductrice de transmission des signaux électromagnétiques RF, ayant une forme cylindrique, définie par un premier rayon r1 égal au rayon du trou cylindrique.

La deuxième pièce intérieure comporte une deuxième surface externe, électriquement conductrice, de transmission des signaux électromagnétiques RF, ayant une forme cylindrique, définie par un deuxième rayon externe r2, strictement inférieur au premier rayon interne r1, et mobile en rotation par rapport à la première surface interne de transmission autour de l'axe de symétrie (Z), suivant un angle de déplacement angulaire *α*, compris dans une plage d'ouverture angulaire prédéterminée.

La première surface interne de transmission comprend N premiers ports d'accès RF et des premiers moyens, de confinement et de guidage des signaux électromagnétiques RF, utilisant des méta-matériaux comme par exemple des structures périodiques de plots à surface électriquement conductrice.

La deuxième surface externe de transmission comprend N deuxièmes ports d'accès RF et des deuxièmes moyens de confinement et de guidage des signaux électromagnétiques RF, utilisant des méta-matériaux comme par exemple des structures périodiques de plots à surface électriquement conductrice.

Les première et deuxième surfaces de transmission sont configurées par les premier et deuxième rayons r1, r2, la géométrie des premiers et deuxième ports d'accès RF, et la géométrie des premiers et deuxième moyens de confinement et guidage RF, de sorte que :
- chaque voie de transmission RF Vi comporte un premier guide d'onde glissant courbé RF distinct associé, et
- les N premiers guides d'onde glissants courbés RF sont répartis longitudinalement le long de l'axe de symétrie (Z) suivant au moins deux premiers cercles transversaux distincts Ck de la deuxième surface de transmission, contenus respectivement dans des premiers plans transversaux PLk situés à des premiers niveaux Lk prédéterminé le long de l'axe (Z), k étant un indice supérieur ou égal à 2 et inférieur ou égal à un nombre NC, strictement inférieur à N ; et
- au moins deux premiers guides d'onde glissants courbés RF parmi les N premiers guides tournants sont répartis angulairement le long d'un même cercle transversal de la deuxième surface de transmission, pris parmi les au NC premiers cercles transversaux distincts de la deuxième surface de transmission, contenus respectivement dans les NC premiers plans transversaux PLk situés aux premiers niveaux Lk.

Chaque premier guide d'onde glissant courbé RF, associé en propre à une voie de transmission RF Vi, est délimité en hauteur radiale ou petit côté b entre une première piste métallique et une deuxième piste métallique de rang i des première et deuxième surfaces de transmission, coupées en leur milieu par un plan transversal différent, en hauteur axiale ou grand coté a suivant la direction longitudinale de l'axe de symétrie (Z) entre deux premiers murs latéraux de confinement et de guidage espacés de ladite largeur a, et en longueur suivant la direction circonférentielle du cercle transversal associé entre deux premiers murs d'extrémité circonférentielle, disposés pour l'un à proximité du premier port d'accès RF associé et pour l'autre à proximité du premier deuxième port d'accès RF associé, sans que l'un parmi ces deux premiers murs d'extrémité ne s'interpose entre lesdits deux premiers ports d'accès RF.

Suivant la Figure 10, les tailles et encombrements respectifs du joint tournant RF 402 selon la quatrième forme de réalisation de la Figure 9 et d'un joint tournant RF 502 large bande ayant la structure connue décrite du deuxième document cité et les mêmes exigences de transmission RF (i.e. même nombre de voies de transmission RF, mêmes fréquence et largeur de bande) et de débattement angulaire que celles du joint tournant RF 402, sont comparés. Il apparait clairement que le joint tournant RF 402 selon l'invention présente un encombrement moindre que celui du joint tournant RF classique 502.

Suivant la Figure 11A, une première position angulaire relative 492 de la deuxième pièce cylindrique, formant ici un rotor, par rapport à la première pièce annulaire, formant ici un stator, du joint tournant RF 402 de la Figure 10, correspond à un débattement angulaire extrémal dans un sens de rotation, ici le sens trigonométrique sur la Figure 11A.

Suivant la Figure 11B, une deuxième position angulaire relative 494 du joint tournant RF 402 de la Figure 10, i.e. de la deuxième pièce cylindrique par rapport à la première pièce annulaire, correspond à une position neutre ou de référence dans laquelle le débattement angulaire est nul.

Suivant la Figure 11C, une troisième position angulaire relative 496 du joint tournant RF 402 de la Figure 9, i.e. de la deuxième pièce cylindrique par rapport à la première pièce annulaire, correspond à un débattement angulaire extrémal dans l'autre sens de rotation, ici le sens horaire sur la Figure 11C.

Suivant les Figures 9, 11A, 11B et 11C, les deux ports RF de raccordement externe à une parte mobile de l'antenne, disposés ici à l'intérieur du trou central de la première pièce annulaire appartiennent et sont fixés à la deuxième pièce cylindrique formant rotor. Il est rappelé qu'ici la deuxième pièce, de forme externe cylindrique, est munie de plots formant des murs latéraux ou d'extrémité pour confiner et guider les ondes électromagnétiques dans le joint, et que la surface externe cylindrique d'extension des faces sommet des plots a un rayon inférieur au rayon interne r1 de la surface interne de transmission de la première face annulaire formant ici stator. Ainsi, le jour formé entre les première et deuxième surfaces de transmission permet à la deuxième pièce formant rotor de coulisser et pivoter à l'intérieur de la première pièce annulaire formant stator, et permet de réaliser des guides d'ondes glissants courbés RF sans contact pour transmettre les ondes électromagnétiques tandis que le joint tourne.

Il est à remarquer qu'en accord avec la généralisation proposée du quatrième mode de réalisation du joint, il est possible de modifier la géométrie du joint en fonction des exigences de la plage de débattement angulaire. Par exemple, si l'angle de débattement souhaité est plus réduit, il est possible de mettre trois voies de transmission RF au lieu de deux sans nécessairement changer le diamètre interne de l'anneau ou bague de la première pièce annulaire. Sinon en augmentant raisonnablement le diamètre interne de l'anneau, il peut être envisagé de loger 4, 6 voire davantage de ports d'accès RF à l'intérieur des première et deuxième pièces, ce qui permet de transmettre 4, 6 ou plus de voies de transmission RF dans un seul joint tournant RF, par exemple dans le cas d'une application géostationnaire avec une plage de débattement angulaire égale à ±9°.

Suivant les Figures 12A, 12B et 12C, et une cinquième forme de réalisation, dérivée du joint tournant RF 2 de la première forme de réalisation des Figures 1A et 1B, un joint tournant radiofréquence RF 502 selon l'invention comporte ici une voie de transmission RF unique 504.

Le joint tournant radiofréquence RF 502 est configuré ici pour raccorder mécaniquement entre elles des première et deuxième parties d'un dispositif rotatif de guidage d'ondes RF, par exemple d'une antenne RF rotative, et pour transmettre des signaux électromagnétiques RF sur une voie unique de transmission RF V1 504 entre lesdites première et deuxième parties dudit dispositif rotatif RF.

Le joint tournant radiofréquence RF 502 comporte :
- une première pièce 512, extérieure, de forme globalement annulaire, entourant un trou cylindrique 514 qui est traversé par un axe longitudinal de symétrie cylindrique 516 (Z) ; et
- une deuxième pièce 518, intérieure, de forme cylindrique, montée dans le trou cylindrique 514, pour tourner autour de l'axe de rotation et de symétrie cylindrique 516 (Z) ; et
- une troisième pièce 520, extérieure, de forme globale annulaire, montée côte à côte avec la première pièce extérieure cylindrique le long de l'axe longitudinal de symétrie cylindrique 516 (Z) en étant bloquée en translation le long dudit axe (Z), montée en rotation libre avec la première pièce, et montée en rotation libre pour tourner autour de la deuxième pièce.

La première pièce extérieure 512 comporte une première surface interne 522, électriquement conductrice, de transmission des signaux électromagnétiques RF, située à un premier niveau L1 le long de l'axe longitudinal L1 et ayant une forme cylindrique, définie par un premier rayon interne r1, égal au rayon du trou cylindrique 514.

La deuxième pièce intérieure 518 comporte une deuxième surface externe 528, électriquement conductrice de transmission des signaux électromagnétiques RF, située au premier niveau L1 le long de l'axe longitudinal (Z) et ayant une forme cylindrique, définie par un deuxième rayon externe r2, strictement inférieur au premier rayon interne r1, en vis-à-vis et mobile en rotation par rapport à la première surface interne de transmission 522, et une troisième surface externe 530, électriquement conductrice métallique, de transmission des signaux électromagnétiques RF, située à un deuxième niveau L2 le long de l'axe longitudinal L2 et ayant une forme cylindrique, définie par un troisième rayon externe r3.

La troisième pièce 520, extérieure, comporte une quatrième surface interne 532, électriquement conductrice, de transmission des signaux électromagnétiques RF, située au deuxième niveau L2 le long de l'axe longitudinal (Z) et ayant une forme cylindrique, définie par un quatrième rayon interne r4, strictement supérieur au troisième rayon externe r3, en vis-à-vis et mobile en rotation par rapport à la troisième surface externe 530, et mobile autour de l'axe de symétrie (Z), suivant un angle de déplacement angulaire *α* , compris dans une plage d'ouverture angulaire 534 prédéterminée.

La première surface interne de transmission 522 comprend ici un premier port d'accès RF 542 et des premiers moyens 544 à base de méta-matériaux, de confinement et de guidage des signaux électromagnétiques RF.

La deuxième surface externe de transmission 528 comprend ici un deuxième accès RF 546 et des deuxièmes moyens 548 à base de méta-matériaux de confinement et de guidage des signaux électromagnétiques RF.

La troisième surface externe de transmission 530 comprend ici un unique troisième accès RF 550 et des troisièmes moyens 552 à base de méta-matériaux de confinement et de guidage des signaux électromagnétiques RF.

La quatrième surface interne de transmission 532 comprend ici un unique quatrième accès RF 554 et des quatrièmes moyens 556 à base de méta-matériaux de confinement et de guidage des signaux électromagnétiques RF.

Les première, deuxième, troisième et quatrième surfaces de transmission RF 522, 528, 530, 532 sont configurées par les premier, deuxième, troisième, quatrième rayons r1, r2, r3, r4, la géométrie des premier, deuxième, troisième, quatrième ports d'accès RF et la géométrie des premiers, deuxièmes, troisièmes, quatrièmes moyens 540, 548, 552, 556, de confinement et de guidage RF, de sorte que :
- la voie unique de transmission V1 504 comporte un premier guide d'onde glissant courbé RF entre la première pièce extérieure et la deuxième pièce intérieure, et un deuxième guide d'onde glissant courbé RF large bande entre la deuxième pièce intérieure et la troisième pièce extérieure, les premier et deuxième guides d'onde glissants courbés RF étant respectivement disposés le long de deux cercles transversaux des deuxième et troisième surfaces de transmission et étant reliés en série entre eux.

Suivant les Figures 12A, 12B et 12C, le premier guide d'onde RF glissant courbé est délimité en hauteur radiale ou petit coté b entre une première piste métallique et une deuxième piste métallique des première et deuxième surfaces métalliques, en hauteur axiale ou grand coté a suivant la direction longitudinale de l'axe de symétrie (Z) entre deux murs latéraux transversaux de confinement et de guidage espacés de ladite largeur a de part et d'autre du cercle transversal situé dans le plan transversal ayant un premier niveau prédéterminé, et en longueur suivant la direction circonférentielle entre un premier mur d'extrémité circonférentielle et un deuxième mur d'extrémité circonférentielle, disposés respectivement à proximité du premier port d'accès RF et du deuxième port d'accès RF.

Suivant les Figures 12A, 12B et 12C, le deuxième guide d'onde RF glissant courbé est délimité en hauteur radiale ou petit coté b entre une troisième piste métallique et une quatrième piste métallique des troisième et quatrième surfaces de transmission, en largeur ou grand coté a suivant la direction longitudinale de l'axe de symétrie (Z) entre deux murs latéraux de confinement et de guidage espacés de ladite largeur a, et en longueur suivant la direction circonférentielle entre un premier mur d'extrémité circonférentielle et un deuxième mur d'extrémité circonférentielle, disposés respectivement à proximité du premier port d'accès RF et du deuxième port d'accès RF.

Ici, de manière particulière sur les Figures 12A-12C, les rayons externes r1 et r4 sont égaux et les rayons internes r2 et r3 sont égaux.

De manière générale, un joint tournant RF selon la cinquième forme de réalisation, configuré pour raccorder entre elles des première et deuxième parties d'un dispositif rotatif de guidage d'ondes RF, et pour transmettre des signaux électromagnétiques RF entre lesdites première et deuxième parties d'un dispositif rotatif RF, comporte :
- une première pièce, extérieure, de forme globalement annulaire, entourant un trou cylindrique qui est traversé par un axe longitudinal de symétrie cylindrique (Z), et
- une deuxième pièce, intérieure, de forme cylindrique, monté dans le trou cylindrique, pour tourner autour de l'axe de rotation et de symétrie cylindrique (Z) ; et
- une troisième pièce, extérieure, de forme globale annulaire, montée côte à côte avec la première pièce extérieure le long de l'axe longitudinal de symétrie cylindrique (Z) en étant bloquée en translation le long dudit axe (Z), montée en rotation libre avec la première pièce, et montée en rotation libre pour tourner autour de la deuxième pièce ; et
- un nombre entier N, supérieur ou égal à 1, de voies de transmission RF Vi, distinctes et séparées, entre la première partie d'antenne et la deuxième partie du dispositif rotatif RF, i désignant un indice d'identification des voies RF Vi variant entre 1 et N.

La première pièce extérieure comporte une première surface interne, électriquement conductrice, de transmission des signaux électromagnétiques RF, située à un premier niveau L1 le long de l'axe longitudinal L1 et ayant une forme cylindrique, définie par un premier rayon interne r1, égal au rayon du trou cylindrique.

La deuxième pièce intérieure comporte une deuxième surface externe, électriquement conductrice, de transmission des signaux électromagnétiques RF, située au premier niveau L1 le long de l'axe longitudinal (Z) et ayant une forme cylindrique, définie par un deuxième rayon externe r2, strictement inférieur au premier rayon interne r1, en vis-à-vis et mobile en rotation par rapport à la première surface interne de transmission, et une troisième surface externe métallique de transmission des signaux électromagnétiques RF, située à un deuxième niveau L2 le long de l'axe longitudinal L2 et ayant une forme cylindrique, définie par un troisième rayon externe r3.

La troisième pièce extérieure comporte une quatrième surface interne, électriquement conductrice, de transmission des signaux électromagnétiques RF, située au deuxième niveau L2 le long de l'axe longitudinal (Z) et ayant une forme cylindrique, définie par un quatrième rayon interne r4, strictement supérieur au troisième rayon externe r3, en vis-à-vis et mobile en rotation par rapport à la troisième surface externe 530, et mobile, autour de l'axe de symétrie (Z) suivant un angle de déplacement angulaire a, compris dans une plage interne d'ouverture angulaire 534 prédéterminée.

La première surface de transmission comprend N premiers ports d'accès RF et des premiers moyens de confinement et de guidage des signaux électromagnétiques RF.

La deuxième surface externe de transmission comprend N deuxièmes accès RF et des deuxièmes moyens de confinement et de guidage des signaux électromagnétiques RF.

La troisième surface externe de transmission comprend N troisième ports d'accès RF et des troisièmes moyens de confinement et de guidage des signaux électromagnétiques RF

La quatrième surface interne de transmission comprend N quatrièmes ports d'accès RF et des quatrièmes moyens de confinement et de guidage des signaux électromagnétiques RF.

Les première, deuxième, troisième et quatrième surfaces de transmission RF sont configurées par les premier, deuxième, troisième, quatrième rayons r1, r2, r3, r4, la géométrie des premier, deuxième, troisième, quatrième ports d'accès RF et la géométrie des premiers, deuxièmes, troisièmes, quatrièmes moyens de confinement et de guidage RF, de sorte que :
- chaque voie de transmission RF Vi, i variant de 1 à N, comporte, connectés en série, un premier guide d'onde glissant courbé RF entre la première pièce extérieure et la deuxième pièce intérieure, et un deuxième guide d'onde glissant courbé RF entre la deuxième pièce intérieure et la troisième pièce extérieure ; et
- les premier et deuxième guides d'onde glissants courbés RF de chaque voie de transmission Vi, i variant de 1 à N, sont respectivement disposés le long de deux premier et deuxième cercles transversaux correspondant à l'indice i d'identification de a voie de transmission Vi, les premier cercles transversaux étant disposés sur la deuxième surface de transmission RF et répartis longitudinalement le long de l'axe de symétrie (Z) à des premiers niveaux distincts L1i prédéterminés, et les deuxièmes cercles transversaux étant disposés sur la troisième surface de transmission RF et répartis longitudinalement le long de l'axe de symétrie (Z) à des premiers niveaux distincts prédéterminés.

Le premier guide d'onde glissant courbé RF de chaque voie de transmission RF Vi, i variant de 1 à N, est délimité en hauteur radiale ou petit côté b entre une première piste métallique et une deuxième piste métallique des première et deuxième surfaces de transmission RF, en hauteur axiale ou grand coté a suivant la direction longitudinale de l'axe de symétrie (Z) entre deux murs latéraux transversaux de confinement et de guidage espacés de ladite largeur a de part et d'autre du premier cercle transversal situé au premier niveau L1i prédéterminé, et en longueur suivant la direction circonférentielle entre un premier mur d'extrémité circonférentielle et un deuxième mur d'extrémité circonférentielle, disposés respectivement à proximité du premier port d'accès RF et du deuxième port d'accès RF.

Le deuxième guide d'onde glissant courbé RF de chaque voie de transmission RF Vi, i variant de 1 à N, est délimité en hauteur radiale ou petit côté b entre une troisième piste métallique et une quatrième piste métallique des troisième et quatrième surfaces de transmission RF, en hauteur axiale ou grand coté a suivant la direction longitudinale de l'axe de symétrie (Z) entre deux murs latéraux transversaux de confinement et de guidage espacés de ladite largeur a de part et d'autre du deuxième cercle transversal situé au deuxième niveau L2i prédéterminé, et en longueur suivant la direction circonférentielle entre un premier mur d'extrémité circonférentielle et un deuxième mur d'extrémité circonférentielle, disposés respectivement à proximité du premier port d'accès RF et du deuxième port d'accès RF.

De manière générale et indépendamment de la forme de réalisation du joint tournant selon l'invention, la première pièce extérieure comporte N premières bornes RF de raccordement externe de voie, raccordées respectivement une à une aux N premiers ports d'accès RF des N premiers guides d'onde glissant courbés RF correspondants de la première surface de transmission RF au travers de N premières liaisons de transition correspondantes distinctes, traversant la première pièce extérieure.

Suivant les premier, deuxième, troisième et quatrième formes de réalisation du joint tournant RF selon l'invention, la deuxième pièce intérieure comporte N deuxièmes bornes RF de raccordement externe de voies, raccordées respectivement une à une aux N deuxième ports d'accès RF des premiers guides d'onde glissants courbés RF correspondants de la deuxième surface de transmission RF au travers de N deuxièmes liaisons de transition correspondantes distinctes qui traversent longitudinalement et intérieurement la deuxième pièce intérieure.

Les N deuxièmes bornes RF de raccordement externe de la deuxième pièce intérieure sont disposés et répartis d'un seul coté sur une des première et deuxième face de bout et d'extrémité du cylindre formant la deuxième pièce intérieure, ou des deux cotés sur la première face et la deuxième face de bout et d'extrémité du cylindre formant la deuxième pièce intérieure.

Suivant les premier, deuxième, troisième et quatrième formes de réalisation du joint tournant RF selon l'invention, la première pièce extérieure et la deuxième pièce intérieure peuvent être respectivement un stator et un rotor ou peuvent être de manière réciproque un rotor et un stator.

Suivant la cinquième forme de réalisation du joint tournant RF selon l'invention, la troisième pièce extérieure comporte N deuxièmes bornes RF de raccordement externe de voie de transmission RF, raccordées respectivement une à une aux N quatrièmes ports d'accès RF des N deuxièmes guides d'onde glissants courbés RF correspondants de la quatrième surface de transmission RF au travers de N deuxièmes liaisons de transition correspondantes distinctes, traversant la troisième pièce extérieure.

Suivant la cinquième forme de réalisation du joint tournant RF selon l'invention, la première pièce extérieure et la troisième pièce extérieure peuvent être respectivement un stator et un rotor ou peuvent de manière réciproque être un rotor et un stator.

De manière plus générale, les formes cylindriques des première, deuxième, et/ou des troisième, quatrième surfaces de transmission des joints tournants RF de l'invention décrits ci-dessus peuvent être généralisées à des formes de surfaces de révolution autour de l'axe de symétrie (Z) formées chacune d'une succession de tronçons de surfaces de révolution autour de l'axe longitudinal (Z) formant des pistes circonférentielles à différents niveaux axiaux pouvant avoir des rayons différents ou égaux.

De la manière la plus générale, un joint tournant radiofréquence RF selon l'invention est configuré pour raccorder mécaniquement et radio-électriquement entre elles des première et deuxième parties d'un dispositif rotatif de guidage d'ondes RF, et pour transmettre des signaux électromagnétiques RF entre lesdites première et deuxième parties dudit dispositif rotatif de guidage d'ondes RF.

Le joint tournant RF selon l'invention comporte :
- une première pièce, extérieure, de forme globalement annulaire, ayant une première surface interne de transmission de signaux électromagnétiques, électriquement conductrice, à symétrie de révolution sur un intervalle angulaire d'extension de longueur non nulle et inférieure ou égale à 360 degrés autour d'un axe longitudinal de rotation (Z) ; et
- une deuxième pièce, intérieure à la première pièce, ayant une première surface externe de transmission de signaux électromagnétiques, électriquement conductrice, à symétrie de révolution sur l'intervalle angulaire d'extension autour de l'axe longitudinal (Z), disposée sans contact mécanique en vis-à-vis de la première surface interne et mobile en rotation autour de l'axe longitudinal (Z) sur un intervalle de rotation angulaire prédéterminé ; et
- un nombre entier N, supérieur ou égal à 1, de voie(s) de transmission RF Vi distinctes, i variant de 1 à N, entre la première partie et la deuxième partie du dispositif rotatif de guidage d'ondes RF.

La première surface interne de transmission de signaux électromagnétiques comporte une succession d'un nombre prédéterminé NC, supérieur ou égal à 1 et inférieur ou égal à N, de premiers tronçons de surfaces de révolution autour de l'axe (Z), situés à des premiers niveaux différents L1(k), k variant de 1 à NC, le long de l'axe longitudinal de symétrie (Z) autour de premier(s) rayon(s) moyen(s) interne(s) r1(k) associés, k variant de 1 à NC, et comprend N premier(s) port(s) d'accès RF et des premiers moyens, à base de méta-matériaux, de confinement et de guidage des signaux électromagnétiques RF.

La deuxième surface externe de transmission des signaux électromagnétiques RF comporte une succession de NC deuxièmes tronçons de surfaces de révolution autour de l'axe (Z), situés respectivement aux premiers niveaux différents L1(k), k variant de 1 à NC, le long de l'axe longitudinal de symétrie (Z) autour de deuxième(s) rayon(s) moyen(s) externe(s) r2(k) associé(s), k variant de 1 à NC, strictement inférieur au(x) premier(s) rayon(s) moyen(s) interne(s) correspondant(s) r1(k), et comprend N deuxièmes ports d'accès RF et des deuxièmes moyens à base de méta-matériaux de confinement et de guidage des signaux électromagnétiques RF.

Les première et deuxième surfaces de transmission RF sont configurées par les premier et deuxième rayons moyens r1(k), r2(k), les premiers niveaux longitudinaux L1(k), k variant de 1 à NC, la géométrie des premier et deuxième accès RF, et la géométrie des premier et deuxième moyens de confinement et guidage RF, de sorte que :
- chaque voie de transmission RF Vi, i variant de 1 à N, comporte un premier guide d'onde glissant courbé différent, et
- les N premiers guides d'onde glissants courbés RF sont répartis angulairement sur les NC premiers tronçons de surfaces de révolution autour de l'axe (Z), chacun des NC tronçons de surfaces de révolution autour de l'axe longitudinal (Z) étant situé le long de l'axe longitudinal de symétrie (Z) à son premier niveau associé L1(k), k variant de 1 à NC.

Chaque premier guide d'onde glissant courbé, associé à une voie de transmission RF Vi, i variant de 1 à N, est délimité :
- en hauteur radiale ou petit côté bₖ entre un premier tronçon de surface de révolution et un deuxième tronçon de surface de révolution autour de l'axe (Z) en vis-à-vis de rang k des première et deuxième surfaces de transmission, k étant compris entre 1 et NC,
- en hauteur axiale ou grand coté aₖ entre les deux premiers murs latéraux de confinement et de guidage des premier et deuxième tronçons de surfaces de révolution autour de l'axe (Z) de rang k, et
- en longueur entre deux premiers murs d'extrémité circonférentielle de confinement et de guidage, disposés pour l'un à proximité du premier port d'accès RF associé et pour l'autre à proximité du deuxième port d'accès RF associé, sans que l'un d'entre ces deux premiers murs d'extrémité circonférentielle ne s'interpose entre lesdits deux premiers ports d'accès RF.

De manière générale, le guidage en rotation de la pièce formant rotor par rapport à la pièce formant stator peut être réalisé avec au moins un moteur électrique, de préférence un moteur électrique pas à pas.

Le moteur électrique pas à pas permet de sélectionner une position angulaire par rapport à une autre sans utiliser de télémesure externe.

De manière générale, le matériau utilisé pour confiner et guider les ondes électromagnétiques RF est un conducteur électrique, par exemple un métal, et l'isolant électrique utilisé à l'intérieur du ou des guides d'onde est le vide ou l'air.

Un joint tournant RF selon 'l'invention tel que décrit ci-dessus est réalisé en utilisant au moins un des procédés suivants de fabrication :
- l'usinage classique par fraisage,
- l'impression 3D,
- le moulage en plastique métallisé ou métal,
- l'électroformage.

La puissance électrique à l'émission, permise par un joint tournant RF selon l'invention tel que décrit ci-dessus est compatible des applications terrestres ou sol et des applications spatiales, embarquée à bord d'un satellite.

De manière avantageuse, le joint tournant RF selon l'invention décrit ci-dessus dans les diverses formes de réalisation, est un joint compact, sans contact avec de très bonnes performances RF tant sur le plan des pertes d'insertion que sur le plan du découplage entre les voies de transmission.

Ainsi, il a été montré qu'une utilisation typique du joint tournant RF selon l'invention est celle d'un joint tournant RF à quatre voies de transmission RF, deux voies en bande émission Tx et deux voies en bande réception Rx, fonctionnant en large bande (typiquement 2.5 GHz de bande). Il a été décrit également une utilisation à un nombre N plus grand de voies applicables à des configurations multi-spots ou multifaisceaux d'antenne.

Dans le cas de la généralisation du cinquième mode de réalisation du joint tournant RF des Figures 12A à 12C, la deuxième pièce intérieure comporte en outre une troisième surface externe de transmission des signaux électromagnétiques RF, électriquement conductrice, à symétrie de révolution autour de l'axe longitudinal (Z) sur l'intervalle angulaire d'extension. De plus la troisième pièce extérieure comporte une quatrième surface interne de transmission des signaux électromagnétiques RF, électriquement conductrice, à symétrie de révolution autour de l'axe longitudinal (Z) sur l'intervalle angulaire d'extension, disposée sans contact mécanique en vis-à-vis de la troisième surface externe et mobile autour de l'axe longitudinal (Z) sur l'intervalle de rotation angulaire prédéterminé.

La troisième surface extérieure de transmission RF comporte une succession de NC troisièmes tronçons de surfaces de révolution autour de l'axe (Z), situés à des deuxièmes niveaux différents L2(k), k variant de 1 à NC, le long de l'axe longitudinal de symétrie (Z) autour de troisième(s) rayon(s) moyen(s) externe(s) r3(k) associés, k variant de 1 à NC, et comprend N troisième(s) port(s) d'accès RF et des troisièmes moyens à base de méta-matériaux de confinement et de guidage des signaux électromagnétiques RF.

La quatrième surface interne de transmission RF comporte une succession de NC quatrième(s) tronçon(s) de surfaces de révolution autour de l'axe longitudinal (Z), situé(s) respectivement aux deuxièmes niveaux différents L2(k), k variant de 1 à NC, le long de l'axe longitudinal (Z) autour de quatrième(s) rayon(s) moyen(s) interne(s) r4(k) associé(s), k variant de 1 à NC, strictement inférieur(s) aux troisième(s) rayon(s) moyen(s) externe(s) correspondant(s) r3(k), et comprend N quatrième(s) port(s) d'accès RF et des quatrièmes moyens à base de méta-matériaux de confinement et de guidage des signaux électromagnétiques RF.

Les première, deuxième, troisième et quatrième surfaces de transmission RF sont configurées par les premier, deuxième, troisième, quatrième rayons moyens r1(k), r2(k), r3(k), r4(k), les premier et deuxième niveaux longitudinaux L1(k), L2(k), k variant de 1 à NC, la géométrie des premier, deuxième, troisième, quatrième ports d'accès RF et la géométrie des premiers, deuxièmes, troisièmes, quatrièmes moyens de confinement et de guidage RF, de sorte que :
- chaque voie de transmission RF Vi, i variant de 1 à N, comporte, connectés en série, un premier guide d'onde glissant courbé RF entre la première pièce extérieure et la deuxième pièce intérieure, et un deuxième guide d'onde glissant courbé RF entre la deuxième pièce intérieure et la troisième pièce extérieure ; et
- les N premier et deuxième guides d'onde glissants courbés RF de chaque voie de transmission Vi, i variant de 1 à N, sont différents, disposés orthogonalement à l'axe de symétrie (Z), répartis angulairement et respectivement sur les NC deuxième(s) et troisième(s) tronçons de surface de révolution de la deuxième surface externe et de la troisième surface externe, les deuxième et troisième tronçons de surfaces de révolution autour de l'axe longitudinal (Z) des premier et deuxième guides d'ondes de chaque voie Vi étant appariés entre eux, ayant un même indice k(i) de rang des deuxième et troisième tronçons sur les deuxième et troisième surfaces de transmission et étant situés le long de l'axe longitudinal (Z) à leurs niveaux associés L1k(i), L2k(i).

## Revendications

1. Joint tournant radiofréquence RF pour raccorder radio-électriquement entre elles des première et deuxième parties d'un dispositif rotatif de guidage d'ondes RF, et pour transmettre des signaux électromagnétiques RF entre lesdites première et deuxième parties (6, 8) dudit dispositif rotatif de guidage d'ondes RF (10), le joint tournant RF comportant :
- une première pièce (12 ; 212 ; 312 ; 422 ; 512), extérieure, de forme globalement annulaire, ayant une première surface interne de transmission de signaux électromagnétiques, électriquement conductrice, à symétrie de révolution (22 ; 222 ; 322 ; 522) sur un intervalle angulaire d'extension de longueur non nulle et inférieure ou égale à 360 degrés autour d'un axe longitudinal de rotation (Z) (16 ; 216 ; 316 ; 516) ; et
- une deuxième pièce (18 ; 218 ; 318 ; 432 ; 518), intérieure à la première pièce, ayant une deuxième surface externe (28 ; 228 ; 328 ; 528) de transmission de signaux électromagnétiques, électriquement conductrice, à symétrie de révolution sur l'intervalle angulaire d'extension autour de l'axe longitudinal (Z) (16 ; 216 ; 316 ; 516), disposée sans contact mécanique en vis-à-vis de la première surface interne et mobile en rotation autour de l'axe longitudinal (Z) (16 ; 216 ; 316 ; 516) sur un intervalle de rotation angulaire prédéterminé ; et
- un nombre entier N, supérieur ou égal à 1, de voie(s) de transmission RF Vi (4 ; 204, 206 ; 304, 306 ; 404, 406, 408, 410 ; 504) distinctes, i variant de 1 à N, entre la première partie et la deuxième partie du dispositif rotatif de guidage d'ondes RF ;
la première surface interne (22 ; 222 ; 322 ; 522) de transmission de signaux électromagnétiques, comportant une succession d'un nombre prédéterminé NC, supérieur ou égal à 1 et inférieur ou égal à N, de premiers tronçons de surfaces de révolution autour de l'axe (Z), situés à des premiers niveaux différents L1(k), k variant de 1 à NC, le long de l'axe longitudinal de symétrie (Z) autour de premier(s) rayon(s) moyen(s) interne(s) r1(k) associés, k variant de 1 à NC, et comprenant N premier(s) port(s) d'accès RF (32 ; 232, 233 ; 332, 333 ; 542) et des premiers moyens (34 ; 234 ; 334 ; 544), à base de méta-matériaux, de confinement et de guidage des signaux électromagnétiques RF ; et
la deuxième surface externe (28 ; 228 ; 328 ; 528) de transmission des signaux électromagnétiques RF, comportant une succession de NC deuxièmes tronçons de surfaces de révolution autour de l'axe (Z), situés respectivement aux premiers niveaux différents L1(k), k variant de 1 à NC, le long de l'axe longitudinal de symétrie (Z) autour de deuxième(s) rayon(s) moyen(s) externe(s) r2(k) associé(s), k variant de 1 à NC, strictement inférieur(s) au(x) premier(s) rayon(s) moyen(s) interne(s) correspondant(s) r1(k), et comprenant N deuxièmes ports d'accès RF (38 ; 238, 239 ; 338, 339 ; 546) et des deuxièmes moyens (40 ; 240 ; 340 ; 548) à base de méta-matériaux de confinement et de guidage des signaux électromagnétiques RF ; et
les première et deuxième surfaces de transmission RF (22, 28 ; 222, 228 ; 322, 328 ; 522, 528) étant configurées par les premier et deuxième rayons moyens r1(k), r2(k), les premier niveaux longitudinaux L1(k), k variant de 1 à NC, la géométrie des premier et deuxième accès RF, et la géométrie des premier et deuxième moyens (34, 40 ; 234, 240 ; 334, 340 ; 544, 548) de confinement et guidage RF, de sorte que :
- chaque voie de transmission RF Vi (4 ; 204, 206 ; 304, 306 ; 404, 406, 408, 410 ; 504), i variant de 1 à N, comporte un premier guide d'onde glissant courbé RF différent (42 ; 242, 243 ; 342, 343), et
- les N premiers guides d'onde glissants courbés RF (42 ; 242, 243 ; 342, 343) sont répartis angulairement sur les NC premier(s) tronçon(s) de surfaces de révolution autour de l'axe (Z), chacun des NC tronçons de surfaces de révolution autour de l'axe (Z) étant situé le long de l'axe longitudinal de symétrie (Z) à son premier niveau associé L1(k), k variant de 1 à NC.

2. Joint tournant radiofréquence RF selon la revendication 1, dans lequel
chaque premier guide d'onde glissant courbé RF (42 ; 242, 243 ; 342, 343), associé à une voie de transmission RF Vi, i variant de 1 à N, est délimité :
en hauteur radiale ou petit côté bₖ entre un premier tronçon de surface de révolution et un deuxième tronçon de surface de révolution autour de l'axe (Z) de rang k des première et deuxième surfaces de transmission, k étant compris entre 1 et NC,
- en hauteur axiale ou grand coté aₖ entre les deux premiers murs latéraux de confinement et de guidage des premier et deuxième tronçons de surfaces de révolution autour de l'axe (Z) de rang k, et
- en longueur entre deux premiers murs d'extrémité circonférentielle de confinement et de guidage, disposés pour l'un à proximité du premier port d'accès RF associé et pour l'autre à proximité du deuxième port d'accès RF associé, sans que l'un d'entre ces deux premiers murs d'extrémité circonférentielle ne s'interpose entre lesdits deux premiers ports d'accès RF.

3. Joint tournant radiofréquence RF selon l'une quelconque des revendications 1 à 2, dans lequel
le nombre entier N de voies de transmission RF est égal à 1, et
la voie de transmission RF unique V1 (4) comporte un unique premier guide d'onde glissant courbé (42), disposé orthogonalement à l'axe longitudinal (Z) (16) de symétrie à un niveau L1 prédéterminé.

4. Joint tournant radiofréquence RF selon l'une quelconque des revendications 1 à 2, dans lequel
- le nombre entier N de voies de transmission RF distinctes Vi (204, 206) est supérieur ou égal à 2, et
- chaque voie de transmission RF Vi (204, 206), i variant de 1 à N, comporte un premier guide d'onde glissant courbé RF distinct associé (242, 243), et
- les N premiers guides d'onde glissants courbés RF (242, 243) sont répartis angulairement le long d'un même cercle transversal, disposé orthogonalement à l'axe longitudinal de symétrie à un premier niveau L1 prédéterminé.

5. Joint tournant radiofréquence RF selon l'une quelconque des revendications 1 à 2, dans lequel
- le nombre entier N, de voies de transmission RF distinctes Vi (304, 306) est supérieur ou égal à 2, et
- chaque voie de transmission RF Vi (304, 306), i variant de 1 à N, comporte un premier guide d'onde glissant courbé RF distinct associé (342, 343), et
- les N premiers guides d'onde glissants courbés RF (342, 343) sont répartis longitudinalement le long de l'axe de symétrie (Z) à des premiers niveaux Li distincts prédéterminés le long de l'axe (Z), i variant de 1 à N.

6. Joint tournant radiofréquence RF selon l'une quelconque des revendications 1 à 2, dans lequel
- le nombre entier N de voies de transmission RF distinctes Vi (404, 406, 408, 410) est supérieur ou égal à 3, et
- chaque voie de transmission RF Vi (404, 406, 408, 410), i variant de 1 à N, comporte un premier guide d'onde glissant courbé RF distinct associé, et
- les N premiers guides d'onde glissants courbés RF sont répartis longitudinalement le long de l'axe de symétrie (Z) à un nombre NC de premiers niveaux supérieur ou égal à 2 et strictement inférieur à N ; et
- au moins deux premiers guides d'onde glissants courbés RF parmi les N premiers guides tournants sont disposés orthogonalement à l'axe de symétrie (Z) à un même niveau prédéterminé et délimités chacun par un secteur angulaire correspondant.

7. Joint tournant radiofréquence RF selon l'une quelconque des revendications 1 à 2, comportant en outre
une troisième pièce (520) extérieure, de forme globalement annulaire, montée côte à côte avec la première pièce extérieure annulaire (512) le long de l'axe longitudinal de symétrie (Z) (516) en étant bloquée en translation le long dudit axe (Z), et en rotation libre avec la première pièce extérieure (512) pour tourner autour de la deuxième pièce intérieure (518); et dans lequel
la deuxième pièce intérieure (518) comporte en outre une troisième surface externe (530) de transmission des signaux électromagnétiques RF, électriquement conductrice, à symétrie de révolution autour de l'axe longitudinal (Z) sur l'intervalle angulaire d'extension ; et
la troisième pièce extérieure (520) comporte une quatrième surface interne (532) de transmission des signaux électromagnétiques RF, électriquement conductrice, à symétrie de révolution autour de l'axe longitudinal (Z) sur l'intervalle angulaire d'extension, disposée sans contact mécanique en vis-à-vis de la troisième surface externe (530) et mobile autour de l'axe longitudinal (Z) sur l'intervalle de rotation angulaire prédéterminé ; et
la troisième surface extérieure de transmission RF (530) comporte une succession de NC troisièmes tronçons de surfaces de révolution autour de l'axe (Z), situés à des deuxièmes niveaux différents L2(k), k variant de 1 à NC, le long de l'axe longitudinal de symétrie (Z) autour de troisième(s) rayon(s) moyen(s) externe(s) r3(k) associés, k variant de 1 à NC, et comprend N troisième(s) port(s) d'accès RF (550) et des troisièmes moyens (552) à base de méta-matériaux de confinement et de guidage des signaux électromagnétiques RF ; et
la quatrième surface interne de transmission RF (532) comporte une succession de NC quatrième(s) tronçon(s) de surfaces de révolution autour de l'axe longitudinal (Z), situé(s) respectivement aux deuxièmes niveaux différents L2(k), k variant de 1 à NC, le long de l'axe longitudinal (Z) autour de quatrième(s) rayon(s) moyen(s) interne(s) r4(k) associé(s), k variant de 1 à NC, strictement inférieur(s) aux troisième(s) rayon(s) moyen(s) externe(s) correspondant(s) r3(k), et comprend N quatrième(s) port(s) d'accès RF (554) et des quatrièmes moyens (556) à base de méta-matériaux de confinement et de guidage des signaux électromagnétiques RF ; et
les première, deuxième, troisième et quatrième surfaces (522, 528, 530, 534) de transmission RF sont configurées par les premier(s), deuxième(s), troisième(s), quatrième(s) rayons moyens r1(k), r2(k), r3(k), r4(k), les premier(s) et deuxième(s) niveaux longitudinaux L1(k), L2(k), la géométrie des premier, deuxième, troisième, quatrième ports d'accès RF et la géométrie des premiers, deuxièmes, troisièmes, quatrièmes moyens (544, 548, 554, 556) de confinement et de guidage RF, de sorte que :
- chaque voie de transmission RF Vi (504), i variant de 1 à N, comporte, connectés en série, un premier guide d'onde glissant courbé RF entre la première pièce extérieure (512) et la deuxième pièce intérieure (518), et un deuxième guide d'onde glissant courbé RF entre la deuxième pièce intérieure (518) et la troisième pièce extérieure (530) ; et
- les N premier et deuxième guides d'onde glissants courbés RF de chaque voie de transmission Vi (504), i variant de 1 à N, étant différents, disposés orthogonalement à l'axe de symétrie (Z), répartis angulairement et respectivement sur les NC deuxième(s) et troisième(s) tronçons de surface de révolution de la deuxième surface externe (528) et de la troisième surface externe (530), les deuxième et troisième tronçons de surfaces de révolution autour de l'axe longitudinal (Z) des premier et deuxième guides d'ondes de chaque voie Vi étant appariés entre eux, ayant un même indice k(i) de deuxième et troisième tronçons sur les deuxième et troisième surfaces et étant situés le long de l'axe longitudinal (Z) à leurs niveaux associés L1k(i), L2k(i).

8. Joint tournant RF selon l'une quelconque des revendications 1 à 7, dans lequel
la première pièce extérieure (12 ; 212 ; 312 ; 422 ; 512) comporte N premières bornes RF de raccordement externe de voie, raccordées respectivement une à une aux N premiers ports d'accès RF des N premiers guides d'onde glissants courbés RF correspondants de la première surface de transmission RF au travers de N premières liaisons de transition correspondantes distinctes, traversant la première pièce extérieure.

9. Joint tournant RF selon l'une quelconque des revendications 1 à 6, dans lequel
la deuxième pièce intérieure (18 ; 218 ; 318 ; 432) comporte N deuxièmes bornes RF de raccordement externe de voies de transmission RF, raccordées respectivement une à une aux N deuxièmes ports d'accès RF des premiers guides d'onde glissants courbés RF correspondants de la deuxième surface de transmission RF au travers de N deuxièmes liaisons de transition correspondantes distinctes qui traversent longitudinalement et intérieurement la deuxième pièce intérieure.

10. Joint tournant RF selon la revendication 9, dans lequel la première pièce extérieure (12 ; 212 ; 312 ; 422) et la deuxième pièce intérieure (18 ; 218 ; 318 ; 432) sont respectivement un stator et un rotor ou sont respectivement de manière réciproque un rotor et un stator.

11. Joint tournant RF selon l'une quelconque des revendications 7 à 8, dans lequel
la troisième pièce extérieure (520) comporte N deuxièmes bornes RF de raccordement externe de voie de transmission RF, raccordées respectivement une à une aux N quatrièmes ports d'accès RF des N deuxièmes guides d'onde glissants courbés RF correspondants de la quatrième surface de transmission RF au travers de N deuxièmes liaisons de transition correspondantes distinctes, traversant la troisième pièce extérieure, et
les N deuxièmes ports d'accès des premiers guides d'ondes glissants courbés sont raccordées un à un pour par voie de transmission unitaire aux N troisièmes ports d'accès des deuxièmes guides d'onde glissants courbés.

12. Joint tournant RF selon la revendication 11, dans lequel la première pièce extérieure (512) et la troisième pièce extérieure (520) sont respectivement un stator et un rotor ou sont respectivement de manière réciproque un rotor et un stator.

13. Joint tournant RF selon l'une quelconque des revendications 2 à 12, dans lequel
les deux murs latéraux de confinement et de guidage de chaque premier guide d'onde glissant courbé sont formés chacun d'un réseau uni-ou bidimensionnel de plots à surface électriquement conductrice ;
les plots des deux murs latéraux de chaque premier guide d'onde glissant courbé sont élancés et font saillie depuis une seule et même surface circonférentielle électriquement conductrice du premier guide d'onde, ou depuis les deux surfaces circonférentielles électriquement conductrices du premier guide d'onde à raison d'un mur latéral par surface circonférentielle, ou par entrelacement des plots depuis les deux surfaces circonférentielles électriquement conductrices pour au moins un mur latéral pris parmi les deux murs latéraux.

14. Joint tournant RF selon l'une quelconque des revendications 2 à 13, dans lequel
les deux murs d'extrémités circonférentielles de confinement et de guidage de chaque premier guide d'onde glissant courbé sont disposés de part et d'autre des premier et deuxième accès RF ; et
les deux murs d'extrémités circonférentielles de confinement et de guidage sont formés chacun d'un réseau uni-ou bidimensionnel de plots à surface électriquement conductrice ; et
les plots des deux murs d'extrémités circonférentielles sont élancés et font saillie respectivement depuis la première surface de transmission pour le premier mur d'extrémité associé à et disposé au voisinage du premier accès RF et depuis la deuxième surface de transmission pour le deuxième mur d'extrémité associé à et disposé au voisinage du deuxième accès RF.

15. Joint tournant RF selon la revendication 14, dans lequel les plots des murs d'extrémité de la ou de plusieurs voies de transmissions RF situées à un même niveau longitudinal sont formés par des lignes circonférentielles de plots agencées en peigne de sorte à permettre un croisement libre mécanique des premier et des deuxième murs d'extrémité lorsque les première et deuxième pièces tournent l'une par rapport à l'autre tout en assurant leur fonction de confinement des ondes électromagnétiques.

16. Joint tournant RF selon l'une quelconque des revendications 1 à 15, dans lequel
des moyens de confinement et de guidage des signaux électromagnétiques RF pris parmi les premiers et deuxièmes moyens de confinement et de guidage des signaux électromagnétiques RF sont partagés entre des premiers guides d'onde glissants courbés circonférentiellement ou latéralement adjacents.

17. Joint tournant RF selon l'une quelconque des revendications 1 à 16, dans lequel
Les premier(s) rayon(s) moyen(s) interne(s) r1(k) et les deuxième(s) rayons moyen(s) externes r2(k), k variant de 1 à NC, sont respectivement égaux à une première constante r1 et à une deuxième constante r2.

18. Joint tournant RF selon l'une quelconque des revendications 1 à 16, dans lequel
le nombre NC de tronçons de la première surface de transmission, respectivement de tronçons de la deuxième surface de transmission, est supérieur ou égal à 2, et
au moins deux tronçons de la première surface de transmission ont des premiers rayons internes différents ; et
les aux moins deux tronçons de la deuxième surface de transmission, associés en vis-à-vis, ont des deuxièmes rayons externes différents.

19. Joint tournant radiofréquence RF selon l'une quelconques des revendications 1 à 18, dans lequel
les NC premiers tronçons de surfaces de révolution autour de l'axe (Z) sont des tronçons cylindriques autour de l'axe (Z), situés à des premiers niveaux différents L1(k), k variant de 1 à NC, le long de l'axe longitudinal de symétrie (Z) et associés à des premier(s) rayon(s) interne(s) r1(k), k variant de 1 à NC ; et les NC deuxièmes tronçons de surfaces de révolution autour de l'axe (Z) sont des tronçons cylindriques autour de l'axe (Z), situés respectivement aux premiers niveaux différents L1(k), k variant de 1 à NC, le long de l'axe longitudinal de symétrie (Z) et associés à des deuxième(s) rayon(s) externe(s) r2(k), k variant de 1 à NC ; et/ou
les NC troisièmes tronçons de surfaces de révolution autour de l'axe (Z) sont des tronçons cylindriques autour de l'axe (Z), situés à des deuxièmes niveaux différents L2(k), k variant de 1 à NC, le long de l'axe longitudinal de symétrie (Z) et associés à des troisième(s) rayon(s) externe(s) r3(k), k variant de 1 à NC ; et les NC quatrièmes tronçons de surfaces de révolution autour de l'axe (Z) sont des tronçons cylindriques autour de l'axe (Z), situés respectivement aux deuxième(s) niveaux différents L2(k), k variant de 1 à NC, le long de l'axe longitudinal de symétrie (Z) et associés à des quatrième(s) rayon(s) interne(s) r4(k), k variant de 1 à NC.

20. Dispositif rotatif de guidage d'ondes RF comportant :
- une première partie ;
- une deuxième partie rotative par rapport à la première partie ; et
- un joint tournant RF selon l'une des revendications 1 à 19, destiné à raccorder les première et deuxième parties dudit dispositif rotatif et à transmettre des signaux électromagnétiques entre ces deux parties.

## Patentansprüche

1. RF-(Radiofrequenz)-Drehkupplung zum radioelektrischen Anschließen eines ersten und zweiten Teils einer RF-Wellenleiterdrehvorrichtung und zum Übertragen von elektromagnetischen RF-Signalen zwischen dem ersten und zweiten Teil (6, 8) der RF-Wellenleiterdrehvorrichtung (10), wobei die RF-Drehkupplung Folgendes umfasst:
- ein erstes, äußeres, allgemein ringförmiges Stück (12; 212; 312; 422; 512) mit einer ersten elektrisch leitfähigen, rotationssymmetrischen Innenfläche (22; 222; 322; 522) zum Übertragen elektromagnetischer Signale über einen Erstreckungswinkelbereich mit einer Länge von ungleich Null und gleich oder kleiner als 360 Grad um eine Längsdrehachse (Z) (16; 216; 316; 516); und
- ein zweites Stück (18; 218; 318; 432; 518) innerhalb des ersten Stücks, mit einer zweiten elektrisch leitfähigen, rotationssymmetrischen Außenfläche (28; 228; 328; 528) zum Übertragen elektromagnetischer Signale über den Erstreckungswinkelbereich um die Längsachse (Z) (16; 216; 316; 516), die der ersten Innenfläche ohne mechanischen Kontakt gegenüberliegt und über einen vorbestimmten Drehwinkelbereich um die Längsachse (Z) (16; 216; 316; 516) drehbeweglich ist; und
- eine ganze Zahl N gleich oder größer als 1 von separaten RF-Übertragungspfaden Vi (4; 204, 206; 304, 306; 404, 406, 408, 410; 504), wobei i von 1 bis N variiert, zwischen dem ersten Teil und dem zweiten Teil der RF-Wellenleiterdrehvorrichtung;
wobei die erste Innenfläche (22; 222; 322; 522) zum Übertragen elektromagnetischer Signale eine Folge einer vorbestimmten Anzahl NC gleich oder größer als 1 und gleich oder kleiner als N von ersten Drehflächenabschnitten um die Achse (Z) in unterschiedlichen ersten Ebenen L1(k), wobei k von 1 bis NC variiert, entlang der Symmetrielängsachse (Z) um ein oder mehrere assoziierte erste innere mittlere(n) Radien r1(k), wobei k von 1 bis NC variiert, und N erste RF-Zugangsports (32; 232, 233; 332, 333; 542) und erste elektromagnetische Mittel (34; 234; 334; 544) zum Einschränken und Führen von elektromagnetischen RF-Signalen auf der Basis von Metamaterial aufweist; und
wobei die zweite Außenfläche (28; 228; 328; 528) zum Übertragen von elektromagnetischen RF-Signalen eine Folge von NC zweiten Drehflächenabschnitten um die Achse (Z) jeweils in den ersten unterschiedlichen Ebenen L1(k), wobei k von 1 bis NC variiert, entlang der Symmetrielängsachse (Z) um ein oder mehrere assoziierte zweite äußere mittlere Radien r2(k), wobei k von 1 bis NC variiert, die strikt kleiner als die entsprechenden ein oder mehreren ersten inneren mittleren Radien r1(k) sind, und N zweite RF-Zugangsports (38; 238, 239; 338, 339; 546) und zweite Mittel (40; 240; 340; 548) zum Einschränken und Führen von elektromagnetischen RF-Signalen auf der Basis von Metamaterialien aufweist; und
- wobei die erste und zweite RF-Übertragungsfläche (22, 28; 222, 228; 322, 328; 522, 528) konfiguriert werden durch den ersten und zweiten mittleren Radius r1(k), r2(k), die ersten Längsebenen L1(k), wobei k von 1 bis NC variiert, die Geometrie des ersten und zweiten RF-Zugangs und die Geometrie des ersten und zweiten RF-Einschränkungs- und Führungsmittels (34, 40; 234, 240; 334, 340; 544, 548), so dass:
- jeder RF-Übertragungspfad Vi (4; 204, 206; 304, 306; 404, 406, 408, 410; 504), wobei i von 1 bis N variiert, einen unterschiedlichen ersten gekrümmten RF-Gleitwellenleiter (42; 242, 243; 342, 343) umfasst, und
- die N ersten gekrümmten RF-Gleitwellenleiter (42; 242, 243; 342, 343) winkelmäßig über die NC ersten Drehflächenabschnitte um die Achse (Z) verteilt sind, wobei sich jeder der NC Drehflächenabschnitte um die Achse (Z) entlang der Symmetrielängsachse (Z) auf ihrer assoziierten ersten Ebene L1 (k) befindet, wobei k von 1 bis NC variiert.

2. RF-Drehkupplung nach Anspruch 1, wobei
jeder mit einem RF-Übertragungspfad Vi assoziierte erste gekrümmte RF-Gleitwellenleiter (42; 242, 243; 342, 343), wobei i von 1 bis N variiert, begrenzt ist:
- in der radialen Höhe oder der kleinen Seite bₖ zwischen einem ersten Drehflächenabschnitt und einem zweiten Drehflächenabschnitt um die Achse (Z) von Rang k der ersten und zweiten Übertragungsfläche, wobei k zwischen 1 und NC liegt,
- in der axialen Höhe oder der großen Seite aₖ zwischen den ersten beiden seitlichen Einschränkungs- und Führungswänden des ersten und zweiten Drehflächenabschnitts um die Achse (Z) von Rang k, und
- in der Länge zwischen zwei ersten umlaufenden Einschränkungs- und Führungsendwänden, von denen eine in der Nähe des assoziierten ersten RF-Zugangsports und die andere in der Nähe des assoziierten zweiten RF-Zugangsports angeordnet ist, ohne dass eine der zwei ersten umlaufenden Endwände zwischen den beiden ersten RF-Zugangsports zu liegen kommt.

3. RF-(Radiofrequenz)-Drehkupplung nach einem der Ansprüche 1 bis 2, wobei
die ganze Zahl N von RF-Übertragungspfaden gleich 1 ist und
der einzelne RF-Übertragungspfad V1 (4) einen einzelnen ersten gekrümmten Gleitwellenleiter (42) umfasst, der orthogonal zur Symmetrielängsachse (Z) (16) in einer vorbestimmten Ebene L1 angeordnet ist.

4. RF-(Radiofrequenz)-Drehkupplung nach einem der Ansprüche 1 bis 2, wobei
- die ganze Zahl N von separaten RF-Übertragungspfaden Vi (204, 206) gleich oder größer als 2 ist, und
- jeder RF-Übertragungspfad Vi (204, 206), wobei i von 1 bis N variiert, einen assoziierten separaten ersten gekrümmten RF-Gleitwellenleiter (242, 243) aufweist, und
- die N ersten gekrümmten RF-Gleitwellenleiter (242, 243) winkelmäßig entlang des gleichen transversalen Kreises verteilt sind, der orthogonal zur Symmetrielängsachse in einer ersten vorbestimmten Ebene L1 angeordnet ist.

5. RF-(Radiofrequenz)-Drehkupplung nach einem der Ansprüche 1 bis 2, wobei
- die ganze Zahl N von separaten RF-Übertragungspfaden Vi (304, 306) gleich oder größer als 2 ist, und
- jeder RF-Übertragungspfad Vi (304, 306), wobei i von 1 bis N variiert, einen assoziierten separaten ersten gekrümmten RF-Gleitwellenleiter (342, 343) aufweist, und
- die N ersten gekrümmten RF-Gleitwellenleiter (342, 343) longitudinal entlang der Symmetrielängsachse (Z) auf vorbestimmten separaten ersten Li-Ebenen entlang der Achse (Z) verteilt sind, wobei i von 1 bis N variiert.

6. RF-(Radiofrequenz)-Drehkupplung nach einem der Ansprüche 1 bis 2, wobei
- die ganze Zahl N von separaten RF-Übertragungspfaden Vi (404, 406, 408, 410) gleich oder größer als 3 ist, und
- jeder RF-Übertragungspfad Vi (404, 406, 408, 410), wobei i von 1 bis N variiert, einen assoziierten separaten ersten gekrümmten RF-Gleitwellenleiter hat, und
- die N ersten gekrümmten RF-Gleitwellenleiter longitudinal entlang der Symmetrieachse (Z) auf einer Anzahl NC von ersten Ebenen gleich oder größer als 2 und strikt kleiner als N verteilt sind; und
- mindestens zwei erste gekrümmte RF-Gleitwellenleiter unter den N ersten Drehleitern orthogonal zur Symmetrieachse (Z) auf einer gleichen vorbestimmten Ebene und jeweils durch einen entsprechenden Winkelsektor begrenzt sind.

7. RF-(Radiofrequenz)-Drehkupplung nach einem der Ansprüche 1 bis 2, die ferner Folgendes umfasst:
ein drittes, allgemein ringförmiges äußeres Stück (520), das Seite an Seite mit dem ersten ringförmigen äußeren Stück (512) entlang der Symmetrielängsachse (Z) (516) montiert und translational entlang der Achse (Z) gesperrt ist, und das mit dem ersten äußeren Stück (512) frei drehbar ist, um sich um das zweite innere Stück (518) zu drehen; und wobei
das zweite innere Stück (518) ferner eine dritte elektrisch leitfähige Außenfläche (530) zur Übertragung von elektromagnetischen RF-Signalen rotationssymmetrisch um die Längsachse (Z) über den Erstreckungswinkelbereich aufweist; und
das dritte äußere Stück (520) eine vierte elektrisch leitfähige Innenfläche (532) zur Übertragung von elektromagnetischen RF-Signalen rotationssymmetrisch um die Längsachse (Z) über den Winkelbereich aufweist, die ohne mechanischen Kontakt gegenüber der dritten Außenfläche (530) angeordnet und über den vorbestimmten Drehwinkelbereich um die Längsachse (Z) bewegbar ist; und
die dritte äußere RF-Übertragungsfläche (530) eine Folge von NC dritten Drehflächenabschnitte um die Achse (Z) auf zweiten verschiedenen Ebenen L2(k), wobei k von 1 bis NC variiert, entlang der Symmetrielängsachse (Z) um die ein oder mehreren assoziierten dritten äußeren mittleren Radien r3(k), wobei k von 1 bis NC variiert, und N dritte(n) RF-Zugangsport(s) (550) und dritte Mittel (552) zum Einschränken und Führen der elektromagnetischen RF-Signale auf der Basis von Metamaterialien aufweist; und
die vierte innere RF-Übertragungsfläche (532) eine Folge von NC vierten Drehflächenabschnitten um die Längsachse (Z) jeweils auf den zweiten verschiedenen Ebenen L2(k), wobei k von 1 bis NC variiert, entlang der Längsachse (Z) um die ein oder mehreren assoziierten vierten inneren mittleren Radien r4(k), wobei k von 1 bis NC variiert, die strikt kleiner sind als die entsprechenden ein oder mehreren dritten äußeren mittleren Radien r3(k), und N vierte RF-Zugangsports (554) und vierte Mittel (556) zum Einschränken und Führen der elektromagnetischen RF-Signale auf der Basis von Metamaterialien aufweist; und
die erste, zweite, dritte und vierte RF-Übertragungsfläche (522, 528, 530, 534) durch den ersten, zweiten, dritten, vierten mittleren Radius r1(k), r2(k), r3(k), r4(k), die erste und zweite Längsebene L1(k), L2(k), die Geometrie des ersten, zweiten, dritten, vierten RF-Zugangsports und die Geometrie des ersten, zweiten, dritten, vierten RF-Einschränkungs- und Führungsmittels (544, 548, 554, 556) konfiguriert werden, so dass:
- jeder RF-Übertragungspfad Vi (504), wobei i von 1 bis N variiert, in Reihe geschaltet einen ersten gekrümmten RF-Gleitwellenleiter zwischen dem ersten äußeren Stück (512) und dem zweiten inneren Stück (518) und einen zweiten gekrümmten RF-Gleitwellenleiter zwischen dem zweiten inneren Stück (518) und dem dritten äußeren Stück (530) umfasst; und
- wobei die N ersten und zweiten gekrümmten RF-Gleitwellenleiter jedes Übertragungspfades Vi (504), wobei i von 1 bis N variiert, unterschiedlich sind, orthogonal zur Symmetrieachse (Z) angeordnet sind, winkelmäßig und jeweils auf den NC zweiten und dritten Drehflächenabschnitten der zweiten Außenfläche (528) und der dritten Außenfläche (530) verteilt sind, wobei der zweite und dritte Drehflächenabschnitt um die Längsachse (Z) des ersten und zweiten Wellenleiters jedes Pfades Vi aneinander angepasst sind, einen gleichen Index k(i) des zweiten und dritten Abschnitts auf der zweiten und dritten Fläche haben und sich entlang der Längsachse (Z) auf ihren assoziierten Ebenen L1 k(i), L2k(i) befinden.

8. RF-(Radiofrequenz)-Drehkupplung nach einem der Ansprüche 1 bis 7, wobei
das erste äußere Stück (12; 212; 312; 422; 512) N erste RF-Anschlüsse für den externen Anschluss von RF-Übertragungspfaden aufweist, die jeweils einzeln an die N ersten RF-Zugangsports der entsprechenden N ersten gekrümmten RF-Gleitwellenleiter der ersten RF-Übertragungsfläche durch N separate entsprechende erste Übergangsverbindungen sind, die durch das erste äußere Stück verlaufen.

9. RF-Drehkupplung nach einem der Ansprüche 1 bis 6, wobei
das zweite innere Stück (18; 218; 318; 432) N zweite RF-Anschlüsse für den externen Anschluss von RF-Übertragungspfaden umfasst, die jeweils einzeln an die N zweiten RF-Zugangsports der entsprechenden ersten gekrümmten RF-Gleitwellenleiter der zweiten RF-Übertragungsfläche durch N zweite separate entsprechende Übergangsverbindungen angeschlossen sind, die longitudinal und innerhalb durch das zweite innere Stück verlaufen.

10. RF-Drehkupplung nach Anspruch 9, wobei
das erste äußere Stück (12; 212; 312; 422) und das zweite innere Stück (18; 218; 318; 432) jeweils ein Stator und ein Rotor sind oder wechselseitig ein Rotor und ein Stator sind.

11. RF-Drehkupplung nach einem der Ansprüche 7 bis 8, wobei
das dritte äußere Stück (520) N zweite äußere RF-Anschlüsse für den äußeren RF-Übertragungspfadanschluss aufweist, die jeweils einzeln an die N vierten RF-Zugangsports der entsprechenden N zweiten gekrümmten RF-Gleitwellenleiter der vierten RF-Übertragungsfläche durch N zweite separate entsprechende Übergangsverbindungen angeschlossen sind, die durch das dritte äußere Stück verlaufen, und
die N zweiten Zugangsports der ersten gekrümmten Gleitwellenleiter einzeln für eine einheitliche Übertragung zu den N dritten Zugangsports der zweiten gekrümmten Gleitwellenleiter verbunden sind.

12. RF-Drehkupplung nach Anspruch 11, wobei das erste äußere Stück (512) und das dritte äußere Stück (520) jeweils ein Stator und ein Rotor sind oder jeweils wechselweise ein Rotor und ein Stator sind.

13. RF-Drehkupplung nach einem der Ansprüche 2 bis 12, wobei
die beiden seitlichen Beschränkungs- und Führungswände jedes ersten gekrümmten Gleitwellenleiters jeweils aus einem ein- oder zweidimensionalen Netzwerk von Blöcken mit elektrisch leitfähiger Oberfläche gebildet sind;
die Blöcke der beiden seitlichen Wände jedes ersten gekrümmten Gleitwellenleiters schlank sind und von ein und derselben elektrisch leitfähigen umlaufenden Fläche des ersten Wellenleiters oder von den beiden elektrisch leitfähigen umlaufenden Flächen des ersten Wellenleiters aufgrund einer Seitenwand pro Umfangsfläche oder durch Verschachtelung der Blöcke von den beiden elektrisch leitfähigen umlaufenden Flächen für mindestens eine Seitenwand unter den beiden Seitenwänden vorstehen.

14. RF-Drehkupplung nach einem der Ansprüche 2 bis 13, wobei
die beiden umlaufenden Einschränkungs- und Führungsendwände jedes ersten gekrümmten Gleitwellenleiters auf beiden Seiten der ersten und zweiten RF-Ports angeordnet sind; und
die beiden umlaufenden Einschränkungs- und Führungsendwände jeweils aus einem ein- oder zweidimensionalen Netzwerk von Blöcken mit elektrisch leitfähiger Oberfläche gebildet sind; und
die Blöcke der beiden umlaufenden Endwände schlank sind und jeweils von der ersten Übertragungsfläche für die mit dem ersten RF-Zugang assoziierte und daneben angeordnete erste Endwand und von der zweiten Übertragungsfläche für die mit dem zweiten RF-Zugang assoziierte und daneben angeordnete zweite Endwand vorstehen.

15. RF-Drehkupplung nach Anspruch 14, wobei die Blöcke der Endwände der ein oder mehreren RF-Übertragungspfade, die sich auf derselben Längsebene befinden, durch umlaufende Linien von kammartig angeordneten Blöcken gebildet werden, um ein mechanisch freies Kreuzen der ersten und zweiten Endwand zu ermöglichen, wenn sich das erste und zweite Stück unter Gewährleistung ihrer Funktion des Einschränkens von elektromagnetischen Wellen relativ zueinander drehen.

16. RF-Drehkupplung nach einem der Ansprüche 1 bis 15, wobei
Mittel zum Einschränken und Führen der elektromagnetischen RF-Signale, die ausgewählt sind aus den ersten und zweiten Mitteln zum Einschränken und Führen der elektromagnetischen RF-Signale zwischen umfangsmäßig oder seitlich benachbarten ersten gekrümmten Gleitwellenleitern gemeinsam genutzt werden.

17. RF-Drehkupplung nach einem der Ansprüche 1 bis 16, wobei
die ein oder mehreren ersten inneren mittleren Radien r1(k) und die ein oder mehreren zweiten äußeren mittleren Radien r2(k), wobei k von 1 bis NC variiert, jeweils gleich einer ersten Konstante r1 und einer zweiten Konstante r2 sind.

18. RF-Drehkupplung nach einem der Ansprüche 1 bis 16, wobei
die Anzahl NC von Abschnitten der ersten Übertragungsfläche bzw. von Abschnitten der zweiten Übertragungsfläche gleich oder größer als 2 ist und mindestens zwei Abschnitte der ersten Übertragungsfläche unterschiedliche erste innere Radien aufweisen; und
die mindestens zwei einander gegenüberliegend assoziierten Abschnitte der zweiten Übertragungsfläche unterschiedliche zweite äußere Radien aufweisen.

19. RF-Drehkupplung nach einem der Ansprüche 1 bis 18, wobei
die NC ersten Drehflächenabschnitte um die Achse (Z) zylindrische Abschnitte um die Achse (Z) in verschiedenen ersten Ebenen L1(k), wobei k von 1 bis NC variiert, entlang der Symmetrielängsachse (Z) sind und mit ersten inneren Radien r1(k), wobei k von 1 bis NC variiert, assoziiert sind; und die NC zweiten Drehflächenabschnitte um die Achse (Z) zylindrische Abschnitte um die Achse (Z) jeweils in den ersten verschiedenen Ebenen L1 (k), wobei k von 1 bis NC variiert, entlang der Symmetrielängsachse (Z) und mit einem oder mehreren zweiten äußeren Radien r2 (k), wobei k von 1 bis NC variiert, assoziiert sind; und/oder
die NC dritten Drehflächenabschnitte um die Achse (Z) zylindrische Abschnitte um die Achse (Z) auf zweiten verschiedenen Ebenen L2(k), wobei k von 1 bis NC variiert, entlang der Symmetrielängsachse (Z) sind und mit dritten äußeren Radien r3(k), wobei k von 1 bis NC variiert, assoziiert sind; und die NC vierten Drehflächenabschnitte um die Achse (Z) zylindrische Abschnitte um die Achse (Z) jeweils in den ein oder mehreren zweiten unterschiedlichen Ebene(n) L2(k), wobei k von 1 bis NC variiert, entlang der Symmetrielängsachse (Z) sind und mit den ein oder mehren vierten inneren Radien r4(k), wobei k von 1 bis NC variiert, assoziiert sind.

20. RF-Drehwellenleitervorrichtung, die Folgendes umfasst:
- einen ersten Teil;
- einen zweiten Teil, der relativ zum ersten Teil drehbar ist; und
- eine RF-Drehkupplung nach einem der Ansprüche 1 bis 19 zum Anschließen des ersten und zweiten Teils der Drehvorrichtung und zum Übertragen elektromagnetischer Signale zwischen diesen beiden Teilen.

## Claims

1. A radiofrequency (RF) rotary joint for radio-electrically connecting together first and second parts of a rotary device for guiding RF waves and for transmitting RF electromagnetic signals between said first and second parts (6, 8) of said rotary device (10) for guiding RF waves, the RF rotary joint comprising:
- a first outer part (12; 212; 312; 422; 512), of generally annular shape, having a first internal electrically conductive surface (22; 222; 322; 522) for transmitting electromagnetic signals, which surface has rotational symmetry over an angular extension range of non-zero length and that is less than or equal to 360 degrees about a longitudinal axis of rotation (Z) (16; 216; 316; 516); and
- a second part (18; 218; 318; 432; 518), inside the first part, having a second external electrically conductive surface (28; 228; 328; 528) for transmitting electromagnetic signals, which surface has rotational symmetry over the angular extension range about the longitudinal axis (Z) (16; 216; 316; 516) and is disposed without mechanical contact relative to the first internal surface and is free to rotate about the longitudinal axis (Z) (16; 216; 316; 516) over a predetermined angular rotation range; and
- a whole number N, greater than or equal to 1, of separate RF transmission channel(s) Vi (4; 204, 206; 304, 306; 404, 406, 408, 410; 504), with i varying from 1 to N, between the first part and the second part of the rotary device for guiding RF waves;
the first internal surface (22; 222; 322; 522) for transmitting electromagnetic signals comprising a series of a predetermined number NC, greater than or equal to 1 and less than or equal to N, of first sections of surfaces of revolution about the axis (Z), located at different first levels L1(k), with k varying from 1 to NC, along the longitudinal axis of symmetry (Z) about first associated internal average radius(es) r1(k), with k varying from 1 to NC, and comprising N first RF access ports (32; 232, 233; 332, 333; 542) and first meta-material-based means (34; 234; 334; 544) for containing and guiding RF electromagnetic signals; and
the second external surface (28; 228; 328; 528) for transmitting RF electromagnetic signals comprising a series of NC second sections of surfaces of revolution about the axis (Z), respectively located at the different first levels L1(k), with k varying from 1 to NC, along the longitudinal axis of symmetry (Z) about second associated external average radius(es) r2(k), with k varying from 1 to NC, strictly less than the corresponding first internal average radius(es) r1(k), and comprising N second RF access ports (38; 238, 239; 338, 339; 546) and second meta-material-based means (40; 240; 340; 548) for containing and guiding RF electromagnetic signals; and
the first and second RF transmission surfaces (22, 28; 222, 228; 322, 328; 522, 528) being configured by the first and second average radiuses r1(k), r2(k), the first longitudinal levels L1(k), with k varying from 1 to NC, the geometry of the first and second RF access ports, and the geometry of the first and second means (34, 40; 234, 240; 334, 340; 544, 548) for RF containment and guidance, such that:
- each RF transmission channel Vi (4; 204, 206; 304, 306; 404, 406, 408, 410; 504), with i varying from 1 to N, comprises a first different curved sliding RF waveguide (42; 242, 243; 342, 343); and
- the N first curved sliding RF waveguides (42; 242, 243; 342, 343) are angularly distributed over the NC first sections of surfaces of revolution about the axis (Z), with each of the NC sections of surfaces of revolution about the axis (Z) being located along the longitudinal axis of symmetry (Z) at its first associated level L1(k), with k varying from 1 to NC.

2. The radiofrequency (RF) rotary joint as claimed in claim 1, wherein each first curved sliding RF waveguide (42; 242, 243; 342, 343), associated with an RF transmission channel Vi, with i varying from 1 to N, is delimited:
- by radial height or small side bₖ between a first surface of revolution section and a second surface of revolution section about the axis (Z) of rank k of the first and second transmission surfaces, with k ranging between 1 and NC;
- by axial height or large side aₖ between the two first lateral containment and guidance walls of the first and second sections of surfaces of revolution about the axis (Z) of rank k; and
- by length between two first circumferential end containment and guidance walls, one of which is disposed in the vicinity of the first associated RF axis port and the other one of which is disposed in the vicinity of the second associated RF access port, without one of these two first circumferential end walls being interposed between said two first RF access ports.

3. The radiofrequency (RF) rotary joint as claimed in any one of claims 1 to 2, wherein the whole number N of RF transmission channels is equal to 1, and the single RF transmission channel VI (4) comprises a single first curved sliding waveguide (42), disposed orthogonal to the longitudinal axis (Z) (16) of symmetry at a predetermined level L1.

4. The radiofrequency (RF) rotary joint as claimed in any one of claims 1 to 2, wherein:
- the whole number N of separate RF transmission channels Vi (204, 206) is greater than or equal to 2; and
- each RF transmission channel Vi (204, 206), with i varying from 1 to N, comprises a first associated separate curved sliding RF waveguide (242, 243); and
- the N first curved sliding RF waveguides (242, 243) are angularly distributed along the same transverse circle, disposed orthogonal to the longitudinal axis of symmetry at a first predetermined level L1.

5. The radiofrequency (RF) rotary joint as claimed in any one of claims 1 to 2, wherein:
- the whole number N of separate RF transmission channels Vi (304, 306) is greater than or equal to 2; and
- each RF transmission channel Vi (304, 306), with i varying from 1 to N, comprises a first associated separate curved sliding RF waveguide (342, 343); and
- the N first curved sliding RF waveguides (342, 343) are longitudinally distributed along the axis of symmetry (Z) at first separate predetermined levels Li along the axis (Z), with i varying from 1 to N.

6. The radiofrequency (RF) rotary joint as claimed in any one of claims 1 to 2, wherein:
- the whole number N of separate RF transmission channels Vi (404, 406, 408, 410) is greater than or equal to 3; and
- each RF transmission channel Vi (404, 406, 408, 410), with i varying from 1 to N, comprises a first associated separate curved sliding RF waveguide; and
- the N first curved sliding RF waveguides are longitudinally distributed along the axis of symmetry (Z) at a number NC of first levels greater than or equal to 2 and strictly less than N; and
- at least two first curved sliding RF waveguides from among the N first rotary guides are disposed orthogonal to the axis of symmetry (Z) at the same predetermined level and each delimited by a corresponding angular sector.

7. The radiofrequency RF rotary joint as claimed in any one of claims 1 to 2, further comprising a third outer part (520), of generally annular shape, mounted side-by-side with the first annular outer part (512) along the longitudinal axis of symmetry (Z) (516), whilst being translationally blocked along said axis (Z), and free to rotate with the first outer part (512) in order to rotate about the second inner part (518); and wherein
the second inner part (518) further comprises a third electrically conductive external surface (530) for transmitting RF electromagnetic signals, with rotational symmetry about the longitudinal axis (Z) over the angular extension range; and
the third outer part (520) comprises a fourth electrically conductive internal surface (532) for transmitting RF electromagnetic signals, with rotational symmetry about the longitudinal axis (Z) over the angular extension range, disposed without mechanical contact relative to the third external surface (530) and movable about the longitudinal axis (Z) over the predetermined angular rotation range; and
the third outer RF transmission surface (530) comprises a series of NC third sections of surfaces of revolution about the axis (Z), located at different second levels L2(k), with k varying from 1 to NC, along the longitudinal axis of symmetry (Z) about third associated external average radius(es) r3(k), with k varying from 1 to NC, and comprising N third RF access ports (550) and third meta-material-based means (552) for containing and guiding RF electromagnetic signals; and
the fourth internal RF transmission surface (532) comprises a series of NC fourth sections of surfaces of revolution about the longitudinal axis (Z), respectively located at the different second levels L2(k), with k varying from 1 to NC, along the longitudinal axis (Z) about associated fourth internal average radius(es) r4(k), with k varying from 1 to NC, strictly less than the corresponding third external average radius(es) r3(k), and comprises N fourth RF access ports (554) and fourth meta-material-based means (556) for containing and guiding RF electromagnetic signals; and
the first, second, third and fourth RF transmission surfaces (522, 528, 530, 534) are configured by the first, second, third, fourth average radius(es) r1(k), r2(k), r3(k), r4(k), the first and second longitudinal levels L1(k), L2(k), the geometry of the first, second, third, fourth RF access ports and the geometry of the first, second, third, fourth means (544, 548, 554, 556) for RF containment and guidance, such that:
- each RF transmission channel Vi (504), with i varying from 1 to N, comprises, connected in series, a first curved sliding RF waveguide between the first outer part (512) and the second inner part (518), and a second curved sliding RF waveguide between the second inner part (518) and the third outer part (530); and
- the N first and second curved sliding RF waveguides of each transmission channel Vi (504), with i varying from 1 to N, being different, disposed orthogonal to the axis of symmetry (Z), distributed angularly and respectively over the NC second and third surface of revolution sections of the second external surface (528) and of the third external surface (530), the second and third sections of surfaces of revolution about the longitudinal axis (Z) of the first and second waveguides of each channel Vi being matched together, having the same index k(i) of second and third sections on the second and third surfaces and being located along the longitudinal axis (Z) at their associated levels L1k(i), L2k(i).

8. The RF rotary joint as claimed in any one of claims 1 to 7, wherein
the first outer part (12; 212; 312; 422; 512) comprises N first RF terminals for externally connecting RF transmission channels, respectively connected one by one to the N first RF access ports of the N first corresponding curved sliding RF waveguides of the first RF transmission surface through N first separate corresponding transition links, passing through the first outer part.

9. The RF rotary joint as claimed in any one of claims 1 to 6, wherein the second inner part (18; 218; 318; 432) comprises N second RF terminals for externally connecting RF transmission channels, respectively connected one by one to the N second RF access ports of the first corresponding curved sliding RF waveguides of the second RF transmission surface through N second separate corresponding transition links that longitudinally and internally pass through the second inner part.

10. The RF rotary joint as claimed in claim 9, wherein the first outer part (12; 212; 312; 422) and the second inner part (18; 218; 318; 432) are respectively a stator and a rotor or are reciprocally, a rotor and a stator, respectively.

11. The RF rotary joint as claimed in any one of claims 7 to 8, wherein the third outer part (520) comprises N second RF terminals for externally connecting RF transmission channels, respectively connected one by one to the N fourth RF access ports of the N second corresponding curved sliding RF waveguides of the fourth RF transmission surface through N second separate corresponding transition links, passing through the third outer part; and
the N second access ports of the first curved sliding waveguides are connected one by one by a unitary transmission channel to the N third access ports of the second curved sliding waveguides.

12. The RF rotary joint as claimed in claim 11, wherein the first outer part (512) and the third outer part (520) are a stator and a rotor, respectively, or are reciprocally, a rotor and a stator, respectively.

13. The RF rotary joint as claimed in any one of claims 2 to 12, wherein the two lateral containment and guidance walls of each first curved sliding waveguide are each formed by a one- or two-dimensional network of pads with an electrically conductive surface;
the pads of the two lateral walls of each first curved sliding waveguide are slender and project from the same electrically conductive circumferential surface of the first waveguide, or from the two electrically conductive circumferential surfaces of the first waveguide with one lateral wall per circumferential surface, or by interleaving the pads from the two electrically conductive circumferential surfaces for at least one lateral wall taken from among the two lateral walls.

14. The RF rotary joint as claimed in any one of claims 2 to 13, wherein the two containment and guidance circumferential end walls of each first curved sliding waveguide are disposed on either side of the first and second RF access ports; and
the two containment and guidance circumferential end walls are each formed by a one- or two-dimensional network of pads with an electrically conductive surface; and
the pads of the two circumferential end walls are slender and respectively project from the first transmission surface for the first end wall associated with and disposed in the vicinity of the first RF access port and from the second transmission surface for the second end wall associated with and disposed in the vicinity of the second RF access port.

15. The RF rotary joint as claimed in claim 14, wherein the pads of the end walls of the one or more RF transmission channels located at the same longitudinal level are formed by circumferential lines of pads arranged as a comb so as to allow free mechanical crossover of the first and second end walls when the first and second parts rotate relative to one another, whilst providing their electromagnetic wave containment function.

16. The RF rotary joint as claimed in any one of claims 1 to 15, wherein means for containing and guiding RF electromagnetic signals taken from among the first and second means for containing and guiding RF electromagnetic signals are shared between first curved sliding waveguides that are circumferentially or laterally adjacent.

17. The RF rotary joint as claimed in any one of claims 1 to 16, wherein the first internal average radius(es) r1(k) and the second external average radius(es) r2(k), with k varying from 1 to NC, are respectively equal to a first constant r1 and to a second constant r2.

18. The RF rotary joint as claimed in any one of claims 1 to 16, wherein the number NC of sections of the first transmission surface, respectively of sections of the second transmission surface, is greater than or equal to 2; and
at least two sections of the first transmission surface have different first internal radiuses; and
the at least two sections of the second transmission surface, associated facing one another, have different second external radiuses.

19. The radiofrequency (RF) rotary joint as claimed in any one of claims 1 to 18, wherein the NC first sections of surfaces of revolution about the axis (Z) are cylindrical sections about the axis (Z), located at different first levels L1(k), with k varying from 1 to NC, along the longitudinal axis of symmetry (Z) and associated with first internal radius(es) r1(k), with k varying from 1 to NC, and the NC second sections of surfaces of revolution about the axis (Z) are cylindrical sections about the axis (Z), respectively located at different first levels L1(k), with k varying from 1 to NC, along the longitudinal axis of symmetry (Z) and associated with second external radius(es) r2(k), with k varying from 1 to NC; and/or
the NC third sections of surfaces of revolution about the axis (Z) are cylindrical sections about the axis (Z), located at different second levels L2(k), with k varying from 1 to NC, along the longitudinal axis of symmetry (Z) and associated with third external radius(es) r3(k), with k varying from 1 to NC; and the NC fourth sections of surfaces of revolution about the axis (Z) are cylindrical sections about the axis (Z), respectively located at the different second levels L2(k), with k varying from 1 to NC, along the longitudinal axis of symmetry (Z) and associated with fourth internal radius(es) r4(k), with k varying from 1 to NC.

20. A rotary device for guiding RF waves comprising:
- a first part;
- a second part rotating relative to the first part; and
- an RF rotary joint as claimed in any of claims 1 to 19, intended to connect the first and second parts of said rotary device and to transmit electromagnetic signals between these two parts.
